# EUROPÄISCHE PATENTSCHRIFT

(11) **EP 1 883 918 B1**
(45) Veröffentlichungstag und Bekanntmachung des Hinweises auf die Patenterteilung: **06.01.2010**
(21) Anmeldenummer: 06723906.1
(22) Anmeldetag: 31.03.2006
(51) Int. Cl.: G09G 3/20

(54) **VERFAHREN ZUM BETREIBEN EINER ANZEIGEVORRICHTUNG MIT EINER MEHRZAHL VON VERSCHLEISSBEHAFTETEN BILDELEMENTEN, VORRICHTUNG ZUR KORREKTUR EINES ANSTEUERSIGNALS FÜR EINE ANZEIGEVORRICHTUNG UND ANZEIGEVORRICHTUNG**
METHOD FOR OPERATING A DISPLAY DEVICE WITH A PLURALITY OF PIXELS BESET BY WEAR, DEVICE FOR CORRECTING A DRIVE SIGNAL FOR A DISPLAY DEVICE, AND DISPLAY DEVICE
PROCEDE PERMETTANT DE FAIRE FONCTIONNER UN DISPOSITIF D'AFFICHAGE AYANT UNE PLURALITE D'ELEMENTS IMAGE SENSIBLES A L'USURE, DISPOSITIF DE CORRECTION D'UN SIGNAL DE COMMANDE DESTINE A UN DISPOSITIF D'AFFICHAGE ET DISPOSITIF D'AFFICHAGE

(30) Priorität: 20.05.2005 DE 102005024769
(43) Veröffentlichungstag der Anmeldung: 06.02.2008
(73) Patentinhaber: Ingenieurbüro Kienhöfer GmbH, 76137 Karlsruhe (DE)
(72) Erfinder: KIENHÖFER, Carsten, 76137 Karlsruhe (DE)
(74) Vertreter: Dreiss
(86) Internationale Anmeldenummer: PCT/EP2006/002946
(87) Internationale Veröffentlichungsnummer: WO 2006/122609

(56) Entgegenhaltungen:
- EP-A- 1 376 520
- DE-A1- 10 010 964
- DE-A1- 10 113 248
- US-A1- 2003 063 053
- US-A1- 2003 214 467
- US-A1- 2004 150 594

## Beschreibung

Die vorliegende Erfindung betrifft ein Verfahren zum Betreiben einer Anzeigevorrichtung mit einer Mehrzahl von verschleißbehafteten, vorzugsweise in Matrixform angeordneten, Bildelementen, bei dem jedes Bildelement mit einem ihm zugeordneten Ansteuersignal beaufschlagt wird, bei dem für jedes Bildelement in Abhängigkeit des Ansteuersignals ein Verschleißwert als ein Maß für den individuellen Verschleiß des jeweiligen Bildelements ermittelt wird, und bei dem in Abhängigkeit des Verschleißwerts ein Korrekturwert zur Korrektur des Ansteuersignals ermittelt wird.

Die Erfindung betrifft ferner eine Vorrichtung zur Korrektur eines Ansteuersignals für eine Anzeigevorrichtung, die eine Mehrzahl von verschleißbehafteten, vorzugsweise in Matrixform angeordneten, Bildelementen aufweist, die jeweils mit einem dem Bildelement zugeordneten Ansteuersignal beaufschlagbar sind, wobei für jedes Bildelement in Abhängigkeit des Ansteuersignals ein Verschleißwert als ein Maß für den individuellen Verschleiß des jeweiligen Bildelements ermittelbar ist, und wobei in Abhängigkeit des Verschleißwerts ein Korrekturwert zur Korrektur des Ansteuersignals ermittelbar ist, wobei die Vorrichtung einen primären Speicher zur Speicherung eines primären Verschleißwerts und einen sekundären Speicher zur Speicherung eines sekundären Verschleißwerts aufweist.

Derartige Verfahren und Vorrichtungen werden bspw. bei Plasmabildschirmen dazu eingesetzt, um aufgrund von parasitären Effekten entstehenden Abnutzungserscheinungen entgegenzuwirken bzw. diese zu kompensieren. Ein erster unerwünschter Effekt bei dem Betrieb eines Plasmabildschirms besteht in dem sogenannten Einbrennen, das bereits von Röhrenmonitoren bekannt ist, und bei dem sich eine elektrisch/optische Umwandlungseffizienz des Phosphorverbindungen umfassenden Leuchtmittels in dem Plasmabildschirm v.a. bei solchen Bildelementen des Plasmabildschirms verringert, bei denen zuvor längere Zeit dasselbe helle Bild wie bspw. ein in ein Fernsehbild eingeblendetes Logo ausgegeben worden ist. Dies führt dazu, dass bspw. das über längere Zeit eingeblendete Logo auch dann in Form eines Kontrastunterschieds zu den restlichen Bereichen bzw. Bildelementen des Plasmabildschirms erkennbar ist, wenn eine tatsächliche Ausgabe des Logos in dem Fernsehbild gar nicht mehr erfolgt.

Ein weiterer unerwünschter Effekt bei dem Betrieb eines Plasmabildschirms besteht darin, dass bei Farbbildschirmen die den jeweiligen Grundfarben zugeordneten unterschiedlichen Leuchtmittel jeweils unterschiedlich schnell altern, so dass sich über die Lebensdauer eines derartigen Farbbildschirms unerwünschte Änderungen in der Farbdarstellung ergeben.

Aus der DE 100 10 964 A1 ist eine Plasmadisplay-Vorrichtung bekannt, welche eine Nutzungsgrad-Ermittlungsschaltung aufweist, die Amplitudenpegel und Zeitdauern von RGB-Pegelsignalen integriert, um einen Nutzungsgrad des Plasmadisplays zu ermitteln. Dem Nutzungsgrad entsprechende Weißabgleich-Steuersignale werden an einen RGB-Signalverstärker ausgegeben.

Aus der DE 101 13 248 A1 ist ein Verfahren zur Kompensation des Einbrennens von Plasmabildschirmen bekannt, bei dem in einer ersten Betriebsart ein Beanspruchungsgrad der einzelnen Bildpunkte erfasst und in einem Speicherbauelement gespeichert wird, und bei dem in einer zweiten Betriebsart der Inhalt des Speicherbauelements ausgelesen wird, um den Bildpunkt mit der höchsten Beanspruchung zu ermitteln. In einer nachfolgenden Kompensationsphase werden die restlichen Bildpunkte so stark beaufschlagt, dass sie am Ende der Kompensationsphase den gleichen Beanspruchungsgrad wie der vormals am stärksten beanspruchte Bildpunkt aufweisen.

Aus der EP 1 376 520 A1 ist ein Verfahren und eine Vorrichtung zur Kompensation des Einbrenneffekts bei Plasmabildschirmen bekannt, bei dem in einem ersten Schritt eine Anzahl von Ansteuerpulsen integriert wird, mit der eine Zelle des Plasmabildschirms angesteuert wird. In einem zweiten Schritt werden entsprechende Korrekturfaktoren gebildet. Zur Reduktion einer zu speichernden Datenmenge werden jeweils sechs Bit eines zu speichernden Datenworts abgeschnitten.

Aus der US 2003/0063053 A1 ist eine Anzeigevorrichtung bekannt, bei der Abnutzungsinformationen über einzelne Bildelemente der Anzeigevorrichtung ermittelt werden und bei der von den Abnutzungsinformationen abhängige Korrekturen bei der Ansteuerung der Anzeigevorrichtung gebildet werden.

Die Ansprüche wurden bezüglich US 2003/0063 053 A1 gekennzeichnet. Keines der aus dem Stand der Technik bekannten Betriebsverfahren bzw. keine bekannte Vorrichtung ermöglicht eine präzise Ermittlung von Verschleißdaten eines Plasmabildschirms unter Verwendung bekannter Technologien. Speziell bei Plasmabildschirmen mit höherer Auflösung wie z.B. einer Auflösung von 1360*765 Bildpunkten bzw. Bildelementen ist eine durch das entsprechende Ansteuersignal vorgegebene Datenrate, die zur Ermittlung der Verschleißwerte ausgewertet werden muss, so groß, dass eine herkömmliche Verarbeitung mit gängigen Recheneinheiten bzw. Speicherelementen und deren Speicherbandbreiten nicht möglich ist, ohne die zu verarbeitende Datenmenge zuvor zu reduzieren, bspw. durch Abschneiden von niederwertigen Bits beim Speichern der Verschleißdaten. Dies führt zu einem entsprechenden Genauigkeitsverlust.

Demgemäß ist es Aufgabe der vorliegenden Erfindung, das Verfahren und die Vorrichtung der eingangs genannten Art dahingehend zu verbessern, dass eine präzise Ermittlung von verschleißdaten der Anzeigevorrichtung bei gleichzeitiger Verwendung verhältnismäßig wenig aufwendiger Recheneinheiten bzw. herkömmlicher Speicherelemente möglich ist.

Diese Aufgabe wird erfindungsgemäß durch das im unabhängigen Anspruch 1 definierte Verfahren sowie die im unabhängigen Anspruch 32 definierte Vorrichtung gelöst.

Die erfindungsgemäße Aufteilung des Verschleißwerts in einen primären Verschleißwert und in einen sekundären Verschleißwert bzw. das erfindungsgemäße Vorsehen des primären Speichers und des sekundären Speichers erlauben eine Verarbeitung des Ansteuersignals bzw. eine Ermittlung des Verschleißwerts mit maximaler Genauigkeit, während gleichzeitig eine effiziente Speichernutzung gegeben ist.

Erfindungsgemäß wird als primärer Speicher vorzugsweise ein flüchtiger Speicher, bspw. ein als SDRAM-Speicher ausgebildeter Speicher verwendet. Als sekundärer Speicher wird bevorzugt ein nichtflüchtige Speicher wie bspw. ein Flash-EEPROM-Speicher verwendet.

Bei einer derartigen Speicherkonfiguration ist einerseits die Nutzung eines besonders schnellen primären Speichers in Form des SDRAM-Speichers gegeben, während der sekundäre Speicher in Form des Flash-EEPROMS eine nichtflüchtige Speicherung von Daten erlaubt. Generell können auch andere flüchtige bzw. nichtflüchtige Speichertypen eingesetzt werden wie z.B. MRAM-Speicher oder auch FeRAM-Speicher.

Erfindungsgemäß werden die eine verhältnismäßig hohe Datenrate aufweisenden aufeinanderfolgenden Werte des einem Bildelement zugeordneten Ansteuersignals nach dem Schritt des Addierens in dem schnellen primären Speicher gespeichert, so dass eine übermäßige Abnutzung und damit eine unnötige Reduktion der Lebensdauer des sekundären Speichers vermieden wird.

Um dennoch den Speicherbedarf für den primären Speicher möglichst gering zu halten wird erfindungsgemäß durch den Schritt des Übertragens zumindest ein Teil des primären Verschleißwerts in den sekundären Speicher übertragen und dort in Form des sekundären Verschleißwerts gespeichert. Ganz besonders vorteilhaft werden bei dem erfindungsgemäßen Übertragen nur eine vorgebbare Anzahl an höherwertigen Bits des primären Verschleißwerts in den sekundären Speicher übertragen. Auf diese Weise reduziert sich auch eine von dem primären Speicher in den sekundären Speicher zu übertragende Datenmenge.

Ein weiterer Vorteil der erfindungsgemäßen Verfahrensweise besteht darin, dass der nicht in den sekundären Speicher übertragene Anteil des primären Verschleißwerts, also bspw. die niederwertigen Bits des primären Verschleißwerts, nicht etwa verworfen wird, sondern weiterhin in dem primären Speicher gespeichert bleibt, so dass eine maximal erzielbare Genauigkeit des erfindungsgemäßen Verfahrens erhalten bleibt.

Bei einer weiteren sehr vorteilhaften Ausführungsform der vorliegenden Erfindung ist vorgesehen, dass bei dem Schritt des zumindest teilweisen Übertragens des primären Verschleißwerts der Übertragswert durch einen vorgebbaren Divisorwert dividiert wird, um einen reduzierten Übertragswert zu erhalten, und dass der reduzierte Übertragswert zu einem in einem sekundären Speicher gespeicherten sekundären Verschleißwert addiert wird.

D.h., es wird zwar der Übertragswert von dem primären Verschleißwert abgezogen, aber gleichzeitig wird nur der reduzierte Übertragswert zu dem in dem sekundären Speicher gespeicherten sekundären Verschleißwert addiert. Hierdurch ergeben sich zwei Vorteile: Die Addition bzw. Speicherung der primären Verschleißwerte in dem primären Speicher erfolgt nach wie vor mit maximaler Genauigkeit, weil auch die niederwertigen Bits der primären Verschleißwerte bei jeder Addition berücksichtigt werden. Andererseits wird mit dem reduzierten Übertragswert ein Wert zu dem sekundären Verschleißwert hinzugefügt, der kleiner ist, als der von dem primären Verschleißwert abgezogene Übertragswert, so dass der sekundäre Verschleißwert im Mittel weniger schnell wächst als der primäre Verschleißwert.

Der Genauigkeitsverlust, der sich durch den Übergang von dem Übertragswert zu dem reduzierten Übertragawert ergibt, ist dabei vernachlässigbar. Im Gegensatz zu herkömmlichen Verfahren tritt der durch eine Verwendung des reduzierten Übertragswerts entstehende Genauigkeitsverlust nämlich nur bei dem Schritt des Übertragens auf, der - wie unten näher beschrieben ist - verhältnismäßig selten ausgeführt wird im Vergleich zu den Schritten der Addition und des Speicherns des primären Verschleißwerts. Bei herkömmlichen Verfahren wird üblicherweise bereits bei dem Addieren und dem Speichern eines mit dem primären Verschleißwert vergleichbaren Werts jeweils ein Teil des zu speichernden Werts, z.B. dessen niederwertige Bits, nicht betrachtet, so dass bei jeder Addition bereits ein Genauigkeitsverlust von beispielsweise 6 Bit gegeben ist, der sich mit der Zeit entsprechend summiert.

Besonders zweckmäßig wird bei dem erfindungsgemäßen Verfahren als Divisorwert eine Zweierpotenz verwendet, so dass der reduzierte Übertragswert besonders effizient ermittelt werden kann.

Der erfindungsgemäße Schritt des Übertragens erfolgt bei einer besonders vorteilhaften Ausführungsform der Erfindung nach dem Erreichen einer vorgebbaren Bedingung, insbesondere nach einem Überschreiten eines maximalen primären Verschleißwerts und/oder nach einem Ablauf einer vorgebbaren Wartezeit. Dadurch ist gewährleistet, dass es in dem primären Speicher durch das Addieren der zeitlich aufeinanderfolgenden Werte des Ansteuersignals nicht zu einem Überlauf und damit zu einem Datenverlust von Verschleißwerten kommt, während gleichzeitig gewährleistet ist, dass der Schritt des Übertragens nicht ebenso häufig auftritt wie bspw. die regelmäßig für jeden aufeinanderfolgenden Wert des Ansteuersignals ausgeführte Addition im Zusammenhang mit dem primären Verschleißwert. Auf diese weise wird die Anzahl der Schreibzugriffe auf den sekundären Speicher auf ein Minimum reduziert, was insbesondere bei einer Ausbildung des sekundären Speichers als Flash-EEPROM dessen Lebensdauer beträchtlich erhöht.

Bei einer vorteilhaften Ausführungsform der vorliegenden Erfindung, bei der das Ansteuersignal beispielsweise mindestens einen Farbkanal mit einer Auflösung von z.B. 8 Bit aufweist, sind in einer 32 Bit großen Speicherzelle des primären Speichers bspw. 23 Bit zur Speicherung des primären Verschleißwerts vorgesehen.

Ausgehend von einer Bildfrequenz des Plasmabildschirms von 60Hz, bei der jedes Bildelement also sechzigmal je Sekunde mit einem einen Wertebereich von 2^8=256 umfassenden Ansteuersignal beaufschlagt wird, ergibt sich bei einer permanent maximal hellen Ansteuerung des Bildelements je Sekunde ein Anstieg des primären Verschleißwerts um einen Wert von 60*255=15300. Das bedeutet, dass der maximale Wertebereich für den primären Verschleißwert von 2^23=8388608 bei einer derartigen permanenten Ansteuerung des betrachteten Bildelements mit einer maximal möglichen Helligkeit nach etwa 548 Sekunden erreicht ist. Spätestens nach dieser Zeit ist der erfindungsgemäße Übertrag des primären Verschleißwerts zu dem sekundären Verschleißwert vorzunehmen, wodurch der primäre Verschleißwert verringert wird und erneut Ansteuersignalwerte zu diesem hinzuaddiert werden können.

Bei einer vorteilhaften Variante des erfindungsgemäßen Verfahrens wird bei dem Schritt des Addierens zeitlich aufeinanderfolgender Werte des dem Bildelement zugeordneten Ansteuersignals vor dem Addieren eine Gewichtung der zu addierenden Werte durchgeführt. Auf diese Weise ist es möglich, etwaige Nichtlinearitäten bei dem Verschleiß der Bildelemente zu berücksichtigen.

Beispielsweise kann ein Bildelement bei zwei aufeinanderfolgenden Ansteuerungen mit halber Helligkeit einen anderen tatsächlichen Verschleiß erleiden als bei einer einmaligen Ansteuerung mit voller Helligkeit und einer darauffolgenden Ansteuerung mit minimaler Helligkeit oder umgekehrt. Ohne die erfindungsgemäße Gewichtung würde jedoch für beide Fälle derselbe Verschleißwert ermittelt werden, während eine Gewichtung der jeweiligen Werte des Ansteuersignals ein ggf. vorhandenes nichtlineares Verschleißverhalten des Bildelements berücksichtigen kann.

Über eine derartige Gewichtung vor der Addition sind z.B. auch weitere auf das Verschleißverhalten wirkende Einflüsse wie z.B. eine Umgebungstemperatur und dergleichen berücksichtigbar. Entsprechende Gewichtungsfaktoren können aus Kennlinien oder Kennfeldern erhalten werden.

Ferner kann mittels dieser Gewichtung auch der Einfluss eines Plasmadisplay-Controllers nachgebildet werden, der auf das ihm zugeführte Ansteuersignal beispielsweise eine Gammakorrektur durchführt und mit einem entsprechend veränderten Ansteuersignal den Plasmabildschirm ansteuert. Durch die erfindungsgemäße Nachbildung einer derartigen Veränderung des Ansteuersignals ist sichergestellt, dass auch das erfindungsgemäße Verfahren mit einem Ansteuersignal arbeitet, welches dem Plasmabildschirm tatsächlich zugeführt wird.

Ganz besonders vorteilhaft ist bei einer weiteren Ausführungsform des erfindungsgemäßen Verfahrens vorgesehen, dass bei dem Schritt des Addierens zeitlich aufeinanderfolgende Werte des dem Bildelement zugeordneten korrigierten Ansteuersignals addiert werden, um den primären Verschleißwert zu erhalten. Da das Ansteuersignal erfindungsgemäß korrigiert wird und die Anzeigevorrichtung demnach mit einem korrigierten Ansteuersignal betrieben wird, ist auf diese Weise eine präzise Ermittlung des tatsächlichen Verschleißes der Anzeigevorrichtung möglich.

Bei einer weiteren sehr vorteilhaften Ausführungsform des erfindungsgemäßen Verfahrens ist in einer Speicherzelle des primären Speichers gleichzeitig der primäre Verschleißwert eines Bildelements und ein diesem Bildelement zugeordneter Korrekturwert gespeichert. Auf diese Weise ist es erfindungsgemäß möglich, mit nur einem einzigen Speicherzugriff, d.h. innerhalb eines Lesezyklus des primären Speichers, auf beide Werte, d.h. auf den primären Verschleißwert und den zugehörigen Korrekturwert zuzugreifen.

Der primäre Verschleißwert.ist hierbei vorzugsweise in m_1 vielen vorzugsweise höherwertigen Bits der Speicherzelle abgelegt, während der Korrekturwert in m_2=m-m_1 vielen vorzugsweise niederwertigen Bits der Speicherzelle abgelegt ist.

Eine Trennung des primären Verschleißwert von dem Korrekturwert nach einem Lesen der jeweiligen Speicherzelle ist auf herkömmliche Weise bspw. unter Verwendung von vorgebbaren Bitmasken möglich.

Ganz besonders vorteilhaft werden die Schritte des Addierens und des Speicherns in dem primären Speicher bei einer Erfindungsvariante zeitlich getrennt von/oder asynchron zu dem Schritt des zumindest teilweisen Übertragens durchgeführt. Wie bereits beschrieben, wird der Schritt des Übertragens vorzugsweise nach Erreichen einer vorgebbaren Bedingung, bspw. also wenn der primäre Verschleißwert einen maximal vorgebbaren Wert erreicht hat, durchgeführt. Aufgrund des zufälligen Charakters der Werte des Ansteuersignals, die in dem primären Speicher addiert werden, ist einerseits das Erreichen des vorstehend erwähnten maximal vorgebbaren Werts zeitlich nicht genau bestimmt. Bei dem vorstehend erläuterten Zahlenbeispiel mit permanent maximal heller Ansteuerung eines Bildelements ergeben sich beispielsweise etwa 548 Sekunden als Maximallänge für ein Zeitintervall, bevor der erfindungsgemäße Übertrag vorzunehmen ist.

Andererseits ermöglicht die erfindungsgemäße zeitliche Entkopplung der Schritte des Addierens und des Speicherns in dem primären Speicher von dem Schritt des Übertragens, das erfindungsgemäße Übertragen in den sekundären Speicher stets dann durchzuführen, wenn bspw. eine ausreichende Rechenleistung zu Verfügung steht oder wenn keine anderweitigen Berechnungsschritte höherer Priorität erforderlich sind.

Gemäß einer weiteren Verfahrensvariante der vorliegenden Erfindung werden die Schritte des Addieren und des Speicherns in dem primären Speicher mit einer der Datenrate des Ansteuersignals entsprechenden Verarbeitungsgeschwindigkeit durchgeführt. Auf diese Weise ist es möglich, die Addition der Werte der Ansteuersignale durchzuführen, ohne einen zusätzlichen Zwischenspeicher vorzusehen, weil der primäre Verschleißwert jeweils direkt in dem primären Speicher abgespeichert werden kann. Besonders zweckmäßig ist daher die Verwendung eines Speichertyps mit einer hohen Speicherbandbreite, weil die Datenrate des Ansteuersignals Werte von bspw. bis zu einigen hundert Megabyte pro Sekunde annehmen kann.

Die den einzelnen Bildelementen zugeordneten primären Verschleißwerte werden erfindungsgemäß in dem primären Speicher in einer der zeitlichen Reihenfolge der Werte des Ansteuersignals entsprechenden weise gespeichert. Üblicherweise werden bei einem bspw. als RGB-Signal ausgebildeten Ansteuersignal die einzelnen Bildelementen zugeordneten Ansteuersignalwerte sequentiell, d.h. nacheinander, übertragen. Eine Speicherung in derselben Reihenfolge erfordert einen dementsprechend geringen Verarbeitungsaufwand.

Bei einer weiteren sehr vorteilhaften Ausführungsform der vorliegenden Erfindung wird das zumindest teilweise Übertragen von dem primären Verschleißwert zu dem sekundären Verschleißwert mit einer geringeren Verarbeitungsgeschwindigkeit durchgeführt als das Addieren und das Speichern in dem primären Speicher.

Besonders vorteilhaft werden die sekundären Verschleißwerten blockweise in dem sekundären Speicher gespeichert. Eine derartige Speicherung durch Bündelung einzelner zu speichernder Werte zu einem - ggf. temporär zwischenzuspeichernden - Block trägt zur Maximierung der Lebensdauer des sekundären Speichers bei, weil die meisten Flash-EEPROM Speicherbausteine bevorzugt eine blockweise Speicherung vorsehen und demgemäß bei einer nicht blockweisen Speicherung jeweils unnötig viele an sich nicht benötige Speicherzellen mitbeschrieben werden, was die Lebensdauer des sekundären Speichers insgesamt herabsetzt.

Bei einer weiteren sehr vorteilhaften Ausführungsform des erfindungsgemäßen Verfahrens wird zusammen mit den blockweise gespeicherten sekundären Verschleißwerten eine Blockkennung je gespeichertem Block in dem sekundären Speicher abgelegt. Der jeweiligen Blockkennung sind hierbei eine vorgebbare Anzahl von Sekundären Verschleißwerten zugeordnet, welche unter Verwendung der Blockkennung wieder aus dem sekundären Speicher ausgelesen werden können.

Ferner kann mehreren sekundären Verschleißwerten vorteilhaft eine Prüfsumme zugeordnet werden, und diese Prüfsumme kann ebenfalls in dem sekundären Speicher abgelegt werden. Auf diese Weise ist - je nach Länge bzw. Bitzahl der Prüfsumme und der Anzahl der verschleißwerte je Prüfsumme - die Möglichkeit gegeben, z.B. bei der Speicherung auftretende Bitfehler zu erkennen oder sogar zu korrigieren. Damit kann die Lebensdauer eines z.B. als Flash-EEPROM ausgebildeten sekundären Speichers weiter gesteigert werden.

Bei der vorstehend beschriebenen blockweisen Speicherung ist es z.B. denkbar, jeweils über acht sekundäre Verschleißwerte eine Prüfsumme zu bilden, wobei diese acht sekundären Verschleißwerte und die zugehörige Prüfsumme einen von mehreren Teilblöcken bilden, die ihrerseits zusammen einen Block darstellen, der anschließend bei der blockweisen Speicherung in den sekundären Speicher geschrieben wird.

Bei einer weiteren sehr vorteilhaften Ausführungsform des erfindungsgemäßen Verfahrens weist der Schritt des Addierens und des Speicherns die folgenden Schritte auf:
- Auslesen eines bereits in dem primären Speicher gespeicherten bisherigen primären Verschleißwerts,
- Addieren des momentanen Werts des dem Bildelement zugeordneten Ansteuersignals zu dem bisherigen primären Verschleißwerts, um einen aktuellen primären Verschleißwert zu erhalten, und
- Speichern des aktuellen primären Verschleißwerts in Form des primären Verschleißwerts.

Bei einer weiteren Variante des erfindungsgemäßen Verfahrens weist der Schritt des Addierens des Übertragwerts folgende Schritte auf:
- Auslesen eines bereits in dem sekundären Speicher gespeicherten bisherigen sekundären Verschleißwerts,
- Addieren des Übertragswerts zu dem bisherigen sekundären Verschleißwert, um einen aktuellen sekundären Verschleißwert zu erhalten, und
- Speichern des aktuellen sekundären Verschleißwerts in Form des sekundären Verschleißwerts.

Bei einer weiteren Ausführungsform des erfindungsgemäßen Verfahrens wird vor einem Deaktivieren der Anzeigevorrichtung der Schritt des Übertragens durchgeführt, wobei die primären Verschleißwerte in den sekundären Speicher übertragen werden. Im Gegensatz zu dem regulären Übertragen eines Teils des primären Verschleißwerts in Form des Übertragwerts wird hierbei der primäre Verschleißwert vorzugsweise ganz, d.h. sowohl die höherwertigen als auch die niederwertigen Bits, in den sekundären Speicher übertragen. Auf diese Weise können einmal ermittelte primäre Verschleißwerte auch bei einem Deaktivieren der Anzeigevorrichtung in dem nichtflüchtigen sekundären Speicher erhalten werden, um bei einem erneuten Aktivieren der Anzeigevorrichtung weiterverwendet zu werden.

Es ist ferner möglich, auch die Korrekturwerte in den sekundären Speicher zu übertragen, bevor die Anzeigevorrichtung deaktiviert wird. Alternativ hierzu ist es auch möglich, die Korrekturwerte jedes Mal neu zu berechnen, wenn die Anzeigevorrichtung aktiviert wird. Eine derartige Berechnung ist verhältnismäßig wenig aufwendig. Darüberhinaus ergibt sich hierbei der Vorteil, dass in dem sekundären Speicher kein Speicherplatz durch die Korrekturwerte belegt wird, so dass beispielsweise eine gesamte, z.B. 32 Bit aufweisende Speicherzelle zur Speicherung des sekundären Verschleißwerts genutzt werden kann.

Eine weitere Verfahrensvariante der vorliegenden Erfindung sieht vor, dass nach einem Aktivieren der Anzeigevorrichtung zunächst die in dem sekundären Speicher gespeicherten sekundären Verschleißwerte u.U. zumindest teilweise in den primären Speicher übertragen werden. Auf diese Weise ist sichergestellt, dass eine weitere Ermittlung von Verschleißwerten auf den seitherig ermittelten Verschleißwerten aufbaut und somit den tatsächlichen Verschleiß der Anzeigevorrichtung wiedergibt. Gegebenenfalls in dem sekundären Speicher abgelegte Korrekturwerte können nach einem Aktivieren der Anzeigevorrichtung ebenfalls in den primären Speicher übertragen werden. Auf das Übertragen der sekundären Verschleißwerte in den primären Speicher kann bevorzugt allerdings auch verzichtet werden, um maximal viel Speicherplatz in dem primären Speicher zur Speicherung neu ermittelter primärer Verschleißwerte frei zu lassen.

Als Ansteuersignal wird beispielsweise ein von einer Grafikkarte ausgegebenes RGB-Signal verwendet. Alternativ hierzu ist es auch möglich, als Ansteuersignal eine Pulsfrequenz zu verwenden, mit der ein Plasmapulsgenerator der Anzeigevorrichtung die einzelnen Bildelemente beaufschlagt. Hierdurch ist eine besonders präzise Erfassung von Verschleißwerten gewährleistet, weil die Pulsfrequenz zur Ansteuerung der einzelnen Bildelemente dasjenige Signal darstellt, mit dem die Bildelemente tatsächlich angesteuert werden. Im Gegensatz hierzu kann es bei der Verwendung eines RGB-Signals als Ansteuersignal vorkommen, dass ein Plasmadisplay-Controller, der das RGB-Signal als Eingangssignal erhält, interne Korrekturen des RGB-Signals wie bspw. eine Gammakorrektur oder eine Begrenzung der maximalen Helligkeit oder eine Skalierung des anzuzeigenden Bildes vornimmt, so dass eine tatsächlich verwendete Pulsfrequenz zur Ansteuerung der Bildelemente nicht mehr den RGB-Werten des Ansteuersignals entspricht und auf Basis der RGB-Werte ermittelte Verschleißwerte von der tatsächlichen Beanspruchung der Bildelemente abweichen.

Bei einer Ausführungsform der vorliegenden Erfindung weist das Ermitteln des Korrekturwertes die folgenden Schritte auf:
- Einlesen des Verschleißwerts, vorzugsweise des in dem sekundären Speicher gespeicherten sekundären Verschleißwerts,
- Ermitteln eines dem eingelesenen Verschleißwert entsprechenden Korrekturwerts mittels einer Kennlinie oder eines Kennfelds, der bzw. dem hierzu der eingelesene Verschleißwert zugeführt wird.

Die Kennlinie bzw. das Kennfeld kann hierbei einen zusammenhang zwischen einem Verschleiß darstellen, dem der Plasmabildschirm unterzogen worden ist, und zwischen einem entsprechenden Korrekturfaktor, mit dem das Ansteuersignal zu korrigieren ist, um eine verschleißbereinigte Anzeige eines Bildes auf dem Plasmabildschirm zu ermöglichen.

Neben einer multiplikativen Verknüpfung des Korrekturwerts mit dem Ansteuersignal ist es auch möglich, einen Korrekturwert zu dem Ansteuersignal hinzuzuaddieren.

Bei einer weiteren sehr vorteilhaften Ausführungsform der vorliegenden Erfindung ordnet die Kennlinie jedem möglichen Korrekturwert ein mindestens einen Verschleißwert aufweisendes Verschleißwertintervall zu. Dann kann ein dem eingelesenen Verschleißwert zugeordneter Korrekturwert ermittelt werden, indem dasjenige Verschleißwertintervall bestimmt wird, in dem sich der eingelesene Verschleißwert befindet.

Beispielsweise können erfindungsgemäß zur Darstellung eines Korrekturwerts 8 Bit vorgesehen sein, so dass insgesamt 256 verschiedene Korrekturwerte möglich sind. Jedem dieser 256 verschiedenen Korrekturwerte wird erfindungsgemäß ein Intervall von Verschleißwerten zugeordnet. Bei einer Darstellung der Verschleißwerte mittels 32 Bit ergibt sich ein Wertebereich für die Verschleißwerte von 2^32, so dass bei einer gleichmäßigen Verteilung etwa 2^32/Z^8=2^2A viele verschiedene Verschleißwerte einem Korrekturwert zugeordnet sind. Beispielsweise ist dem kleinstmöglichen Korrekturwert dann ein von 0 bis 2^24-1 reichendes verschleißwertintervall zugeordnet, dem nächstkleinsten Korrekturwert ein von 2^24 bis 2*2^24-1 reichendes Verschleißintervall usw.

Durch die Kenntnis der Grenzen der Verschleißwertintervalle kann im Rahmen z.B. einer linearen Suche ausgehend von dem eingelesenen Verschleißwert, zu dem ein passender Korrekturwert zu ermitteln ist, dasjenige Verschleißwertintervall ermittelt werden, in dem der eingelesene Verschleißwert liegt. Ein diesem zugeordneter Korrekturwert.wird anschließend durch die Kennlinie erhalten.

Besonders vorteilhaft kann dasjenige Verschleißwertintervall, in dem sich der eingelesene Verschleißwert befindet, durch eine binäre Suche der Verschleißwertintervalle ermittelt werden, wodurch ein geringerer Aufwand als bei der linearen Suche anfällt.

Es kann ferner vorgesehen sein, dass der Korrekturwert in Abhängigkeit einer Kennlinie ermittelt wird, die einen Zusammenhang zwischen dem Verschleiß eines Bildelements, insbesondere zwischen dem sekundären Verschleißwert, und einer Resthelligkeit bei maximaler Ansteuerung des Bildelements angibt.

Besonders vorteilhaft wird erfindungsgemäß dynamisch eine lookup table gebildet, die eine Zuordnung zwischen Korrekturwerten und/oder Resthelligkeitswerten und den Verschleißwerten aufweist. Ein von der lookup table umfasster Wertebereich wird vorzugsweise in Abhängigkeit von auftretenden Verschleißwerten bestimmt. Auf diese Weise kann die lookup table stets an eine aktuelle Verschleißsituation angepasst werden und damit eine maximale Genauigkeit bei der Ermittlung von Korrekturwerten sicherstellen, die mit einer statischen Kennlinie bzw. Tabelle nicht erreichbar ist.

Das Ermitteln von Korrekturwerten anhand von Verschleißwerten aus der lookup table kann z.B. im Wege eine linearen oder vorzugsweise binären Suche durchgeführt werden.

Bei einer weiteren Ausführungsform des erfindungsgemäßen Verfahrens wird eine vorgebbare Anzahl niederwertiger Bits des Ansteuersignals nicht zur Ermittlung des primären Verschleißwerts verwendet.

Besonders vorteilhaft besitzt das korrigierte Ansteuersignal mindestens denselben Wertebereich und/oder mindestens dieselbe Auflösung, wie das Ansteuersignal.

Ferner ist es möglich, dass der Korrekturwert eine geringere Auflösung besitzt als das Ansteuersignal, vorzugsweise eine um ein Bit geringere Auflösung.

Besonders vorteilhaft erfolgt die Ermittlung des Korrekturwerts bei einer weiteren Ausführungsform des erfindungsgemäßen Verfahrens zeitlich getrennt von und/oder asynchron zu den Schritten des Addierens und des Speicherns in dem primären Speicher. Die Ermittlung des Korrekturwerts kann ebenfalls zeitlich getrennt von und/oder asynchron zu dem Schritt des zumindest teilweisen Übertragens durchgeführt werden. Für eine hinreichende Kompensation des Verschleißes des Plasmabildschirms ist es völlig ausreichend, wenn neue Korrekturwerte bspw. im Tagesabstand berechnet werden.

Es ist weiterhin möglich, dass der primäre Verschleißwert und/oder der sekundäre Verschleißwert und/oder der Korrekturwert, insbesondere vor dem Speichern, einer Differenzcodierung und/oder einer Entropiecodierung unterzogen werden. Auf diese Weise lässt sich bei hinreichender Rechenleistung eine vorzugsweise verlustfreie Datenreduktion erzielen, wodurch eine Größe des primären Speichers bzw. des sekundären Speichers verringert werden kann.

Der Korrekturwert kann sowohl in dem primären Speicher als auch in dem sekundären Speicher gespeichert werden.

Bei einer weiteren sehr vorteilhaften Ausführungsform des erfindungsgemäßen Verfahrens wird ein Bildelement in Abhängigkeit des ihm zugeordneten Verschleißwerts mit einem besonderen Ansteuersignal angesteuert, wobei das besondere Ansteuersignal insbesondere größere Werte aufweist als das normale Ansteuersignal oder als das korrigierte Ansteuersignal, um einen Verschleiß des Bildelements zu beschleunigen. Durch diesen beschleunigten Verschleiß ist es möglich, Bildelemente, die seither einem geringeren Verschleiß unterlagen, zielgerichtet zu altern bzw. zu verschleißen, um eine Anpassung dieser Bildelemente an bereits stärker verschlissene Bildelemente zu bewirken.

Die auf diese Weise absichtlich zu verschleißenden Bildelemente können erfindungsgemäß aufgrund der ihnen zugeordneten Verschleißwerte und/oder Korrekturwerte bestimmt werden. Beispielsweise kann ein über alle Bildelemente der Anzeigevorrichtung gemittelter Verschleißwert bzw. Korrekturwert gebildet werden, und anschließend kann anhand eines Vergleichs des Verschleißwerts bzw. Korrekturwerts eines einzelnen Bildelements mit dem gemittelten Verschleißwert bzw. Korrekturwert festgestellt werden, ob das betreffende Bildelement absichtlich zu verschleißen ist oder nicht.

Bei einer weiteren erfindungsgemäßen Verfahrensvariante ist vorgesehen, dass Lese- und oder Schreibzugriffe auf den primären Speicher in Form von Burstzugriffen erfolgen, bei denen jeweils eine Mehrzahl von Speicherzellen gelesen bzw. geschrieben wird. Bei derartigen Burstzugriffen muss nur einmalig eine Speicheradresse angegeben werden und eine Anzahl von in dem Burstzugriff hintereinander einzulesenden bzw. zu beschreibenden Speicherzellen; eine in den Speicherbaustein integrierte Logik stellt sicher, dass die jeweiligen Speicherzellen ausgelesen bzw. beschrieben werden können, ohne dass hierzu ein separates Auswählen jeder einzelnen Speicherzelle erforderlich ist, wie es bei nicht-Burstzugriffen der Fall ist.

Üblicherweise wird bei herkömmlichen Speicherbausteinen bei einem Burstzugriff eine einer Zweierpotenz entsprechende Zahl von Speicherzellen gelesen bzw. geschrieben. Falls jedoch eine von der Zweierpotenz verschiedene Speicheranzahl von Speicherzellen mit primären Verschleißwerten in den Speicherbaustein zu schreiben ist, wird erfindungsgemäß eine der Differenz aus der Speicheranzahl und der zweierpotenz entsprechende Anzahl von Speicherzellen mit Kontrollwerten und/oder mit mindestens einer Prüfsumme beschrieben, so dass auch die nicht zur Speicherung von primären Verschleißwerten benötigten Speicherzellen des primären Speichers sinnvoll genutzt werden, beispielsweise um Mechanismen zur Fehlerkorrektur zu realisieren. Die Korrekturdaten können ferner spezielle Bitmuster, z.B. alternierend die Binärziffern '0' und '1' aufweisen, die bei einem erneuten Einlesen dieser Daten verifiziert werden können, woraus z.B. eine Zuverlässigkeit des verwendeten Speicherbausteins feststellbar ist.

Besonders vorteilhaft ist die erfindungsgemäße Vorrichtung mit einer Recheneinheit ausgestattet, die insbesondere als Mikrocontroller und/oder als digitaler Signalprozessor und/oder als programmierbarer Logikbaustein, insbesondere als FPGA (field programmable gate array) und/oder als anwendungsspezifische integrierte Schaltung (ASIC, application specific integrated circuit) ausgebildet sein kann.

Besonders vorteilhaft ist ferner eine Integration der erfindungsgemäßen Vorrichtung in die Anzeigevorrichtung bzw. z.B. in einen in der Anzeigevorrichtung vorhandenen Plaamadiaplay-Controller.

Vorteilhafte Ausgestaltungen des erfindungsgemäßen Verfahrens und der erfindungsgemäßen Vorrichtung sind Gegenstand der Unteransprüche.

Weitere Vorteile, Merkmale und Einzelheiten der Erfindung ergeben sich aus der nachfolgenden Beschreibung, in der unter Bezugnahme auf die Zeichnung verschiedene Ausführungsbeispiele der Erfindung dargestellt sind. Dabei können die in den Ansprüchen und in der Beschreibung erwähnten Merkmale jeweils einzeln für sich oder in beliebiger Kombination erfindungswesentlich sein.

In der Zeichnung zeigt:
- Figur 1: eine erste Ausführungsform einer erfindungsgemäßen Vorrichtung,
- Figur 2: eine schematische Darstellung der Bildelemente eines Plasmabildschirms;
- Figur 3: eine Speicherzelle des primären Speichers der erfindungsgemäßen Vorrichtung;
- Figur 4: eine weitere Ausführungsform der Erfindung;
- Figur 5: ein vereinfachtes Flussdiagramm einer ersten Ausführungsform des erfindungsgemäßen Verfahrens;
- Figur 6a: jeweils eine Speicherzelle des primären und sekundären Speichers vor einem erfindungsgemäßen Übertrag
- Figur 6b: die Speicherzelle des primären und sekundären Speichers aus Figur 6a nach einem erfindungsgemäßen Übertrag;
- Figur 6c: die Speicherzelle des primären und sekundären Speichers aus Figur 6a nach einem erfindungsgemäßen reduzierten Übertrag;
- Figur 7: ein Flussdiagramm einer weiteren erfindungsgemäßen Verfahrensvariante;
- Figur 8a: ein Flussdiagramm einer weiteren erfindungsgemäßen Verfahrensvariante;
- Figur 8b: ein Flussdiagramm einer weiteren erfindungsgemäßen Verfahrensvariante;
- Figur 9a: ein vereinfachtes Flussdiagramm, das den Signalfluß bei der erfindungsgemäßen Korrektur des Ansteuersignals wiedergibt;
- Figur 9b: Verschleißwertklassen zur Ermittlung eines Korrekturwerts;
- Figur 10a: eine Kennlinie, die Verschleißeigenschaften eines Leuchtmittels wiedergibt;
- Figur lOb: ein Histogramm, aus dem Resthelligkeitswerte eines gebrauchten Plasmabildschirms ablesbar sind; und
- Figur 11: eine erfindungsgemäße Tabelle zur Repräsentation der Kennlinie aus Figur 10a.

Figur 1 zeigt die erfindungsgemäße Vorrichtung 110 zur Korrektur eines Ansteuersignals S für eine als Plasmabildschirm ausgebildete Anzeigevorrichtung 100, die eine Mehrzahl von verschleißbehafteten, vorzugsweise in Matrixform angeordneten Bildelementen aufweist.

Figur 2 zeigt beispielhaft ein solches Bildelement p des Plasmabildschirms 100 aus Figur 1. Aufgrund ihrer Matrixanordnung sind unterschiedliche Bildelemente des Plasmabildschirms 100 beispielsweise mittels der in Figur 2 angeordneten Koordinaten x, y adressierbar, also z.B. in der Form p(x,y), wobei dem in Figur 2 links oben angeordneten Bildelement per definitionem beispielsweise die Koordinatenwerte x=y=0 zugewiesen sind, d.h. p(x=0,y=0) oder kurz p(0,0).

Im vorliegenden Fall wird der Übersichtlichkeit halber von einem monochromen Plasmabildschirm 100 ausgegangen, d.h. jedes Bildelement p(x,y) entspricht genau einem Bildpunkt des Plasmabildschirms 100. Es ist jedoch ohne weiteres denkbar, das erfindungsgemäße Verfahren auch auf echtfarbfähige Plasmabildschirme anzuwenden, bei denen jeder Bildpunkt in bekannter Weise aus mehreren, z.B. drei, Bildelementen zusammengesetzt ist, von denen jedes beispielsweise einer der Grundfarben Rot, Grün oder Blau entspricht, so dass eine resultierende Farbe des hieraus zusammengesetzten Bildpunkts im Wege der additiven Farbmischung aus diesen Grundfarben erhalten wird. Als einzigster Unterschied zu einem monochromen Plasmabildschirm 100 ist das erfindungsgemäße Verfahren bei einem echtfarbfähigen Plasmabildschirm auf jedes einer Grundfarbe eines Bildpunkts entsprechende Bildelement einzeln anzuwenden.

Wie aus Figur 1 ersichtlich, erhält die erfindungsgemäße Vorrichtung 110 als Eingangssignal ein Ansteuersignal S, das sich aus zeitlich aufeinanderfolgenden Ansteuersignalwerten S(n) zusammensetzt, die jeweils einem Bildelement p(x,y) des Plasmabildschirms 100 zugeordnet sind. Ausgehend von einer Bildschirmauflösung von z.B. 1360 Bildelementen in x-Richtung (vgl. Figur 2) und z.B. 765 Bildelementen in y-Richtung sind insgesamt 1360*765=1040400 Ansteuersignalwerte erforderlich, um jedes Bildelement p(x,y) des Plasmabildschirms 100 einmal anzusteuern, d.h. um ein komplettes Bild des Plasmabildschirms 100 aufzubauen.

Als gängige Bildwiederholfrequenz bei Plasmabildschirmen wird eine Frequenz von 60Hz angesehen, d.h. der Vorrichtung 110 werden je Sekunde 1360*765*60 Ansteuersignalwerte zugeführt. Bei einem echtfarbfähigen Plasmabildschirm, bei dem ein entsprechendes Ansteuersignal beispielsweise drei anstelle von einem Farbkanal aufweist, ist dementsprechend die dreifache Zahl von Ansteuersignalwerten je Sekunde zu verarbeiten.

Die erfindungsgemäße Vorrichtung 110 ermittelt für jedes Bildelement p(x,y) des Plasmabildschirms 100 einen Verschleißwert V als Maß für den individuellen Verschleiß des Bildelements p(x,y). Der Verschleiß eines Bildelements p(x,y) ist beispielsweise abhängig von einer Betriebsdauer des betrachteten Bildelements p(x,y) und von den Ansteuersignalwerten, mit denen es während seiner Betriebsdauer beaufschlagt worden ist. Dieser Verschleiß wirkt sich in Form einer Verschlechterung einer elektrisch/optischen Umwandlungseffizienz des Phosphorverbindungen umfassenden Leuchtmittels des Bildelements p(x,y) aus, so dass ein stärker verschlissenes Bildelement eine geringere Helligkeit aufweist als ein weniger stark verschlissenes Bildelement, das mit demselben Ansteuersignal angesteuert wird.

Auf der Basis des Verschleißwert kann - ebenfalls für jedes Bildelement p(x,y) individuell - unter Verwendung des erfindungsgemäßen Verfahrens ein Korrekturwert K ermittelt werden, mittels dem das Ansteuersignal S korrigiert werden kann, um auch insbesondere bei stark verschlissenen Bildelementen bei einem gegebenen Ansteuersignalwert eine definierte Helligkeit zu erzielen.

Der Korrekturwert K wird von der Vorrichtung 110 erfindungsgemäß dazu verwendet, ein korrigiertes Ansteuersignal S' zu ermitteln, das den jeweiligen Verschleißgrad der einzelnen Bildelemente p(x,y) berücksichtigt und somit trotz der beschriebenen Verschleißeffekte die Ausgabe eines dem Ansteuersignal S entsprechenden Bildes auf dem Plasmabildschirm 100 ermöglicht. D.h., die Verschleißeffekte der Bildelemente p(x,y) werden erfindungsgemäß für jedes einzelne Bildelement p(x,y) berücksichtigt und zur Kompensation wird aus dem Ansteuersignal S das korrigierte Ansteuersignal S' gebildet.

Zur Ermittlung des Verschleißwerts V sowie zur Bildung des Korrekturwerts K und des korrigierten Ansteuersignals S' weist die erfindungsgemäße Vorrichtung 110 aus Figur 1 eine in Figur 4 dargestellte Recheneinheit 120 auf, die beispielsweise als digitaler Signalprozessor (DSP) ausgebildet sein kann. Die Funktionalität der Recheneinheit 120 kann auch durch einen programmierbaren Logikbaustein (FPGA) oder einen ASIC realisiert werden und ist nachstehend näher beschrieben.

Gemäß Schritt 300 des Flussdiagramms aus Figur 5 werden zunächst zeitlich aufeinanderfolgende Werte S(n) des einem betrachteten Bildelement p(x,y) zugeordneten Ansteuersignals S addiert, wodurch ein primärer Verschleißwert V_1 erhalten wird.

Aufgrund der sequenziellen Datenübertragung bei dem Ansteuersignal S treten zeitlich nacheinander verschiedenen Bildelementen p(x,y) zugeordnete Ansteuersignalwerte auf.

Beispielsweise ist ein erster Ansteuersignalwert dem linken oberen Bildelement p(0,0) des Plasmabildschirms 100 zugeordnet, vgl. Figur 2. Ein zweiter Ansteuersignalwert ist dem in Figur 2 rechts von dem Bildelement p(0,0) befindlichen Bildelement p(1,0) zugeordnet, usw. Nachdem der Vorrichtung 110 entsprechend der Bildfrequenz von 60Hz nach 1/60 Sekunde insgesamt 1360*765 Ansteuersignalwerte für ein erstes Bild zugeführt worden sind, ist ein darauffolgender Ansteuersignalwert wiederum dem linken oberen Bildelement p(0,0) zugeordnet und stellt gleichzeitig den ersten Bildpunkt des zweiten Bildes dar.

Die dem betrachteten Bildelement p(x,y) entsprechenden, zeitlich aufeinanderfolgenden Ansteuersignalwerte werden dementsprechend mit S(n) bezeichnet, wobei der Index n dem n-ten Bild einer durch das Ansteuersignal S repräsentierten Bildfolge entspricht. D.h., S(0) ist der Ansteuersignalwert, mit dem ein betrachtetes Bildelement p(x,y) in einem ersten Bild, n=0, angesteuert wird, und S(1) ist der Ansteuersignalwert, mit dem dasselbe betrachtete Bildelement p(x,y) in einem auf das erste Bild folgenden zweiten Bild, n=1, angesteuert wird, usw.

Bei der angenommenen Bildfrequenz von 60Hz sind bei dem erfindungsgemäßen Schritt 300 des Addierens, Figur 5, also insgesamt sechzig Ansteuersignalwerte S(n) je Sekunde und Bildelement p(x,y) zu addieren. Der hierdurch erhaltene Verschleißwert V_1 wird in einem primären Speicher M_1 gespeichert, was in Figur 5 durch den Schritt 310 angedeutet ist. Vorzugsweise findet die weiter unten näher erläuterte Addition und Speicherung in Echtzeit statt, d.h. im wesentlichen mit derselben Datenrate, mit der die Ansteuersignalwerte S(n) am Eingang der Vorrichtung 110 (Figur 1) auftreten.

Der primäre Speicher M_1 ist in Figur 4 abgebildet und über eine geeignete Busverbindung mit der Recheneinheit 120 verbunden. Der primäre Speicher M_1 ist vorzugsweise als flüchtiger Speicher, insbesondere als SDRAM-Speicher ausgebildet und unterstützt damit im Vergleich zu nichtflüchtigen Speichern eine nahezu beliebige Zahl von Schreib- und Lesezugriffen, was aufgrund der extrem hohen Datenrate des Ansteuersignals erforderlich ist. Ferner ist eine von heute verfügbaren SDRAM-Speicherbausteinen zur Verfügung gestellte Speicherbandbreite hinreichend groß, um eine Echtzeitverarbeitung der Ansteuersignalwerte und deren periodische Speicherung in Form des primären Verschleißwerts V_1 zuzulassen.

Erfindungsgemäß wird neben dem Speichern des primären Verschleißwerts V_1 in dem primären Speicher M_1, Schritt 310, in Schritt 400 aus Figur 5 der primäre Verschleißwert V_1 zumindest teilweise in einen sekundären Speicher M_2 übertragen, der ebenfalls in Figur 4 abgebildet ist und vorzugsweise über eine eigene Busverbindung zu der Recheneinheit 120 verfügt. Der sekundäre Speicher M_2 ist vorzugsweise als nichtflüchtiger Speicher, insbesondere als Flash-Speicher ausgebildet.

Auf diese weise ermöglicht der sekundäre Speicher M_2 eine Speicherung von darin gespeicherten Daten auch dann, während die erfindungsgemäße Vorrichtung 110 deaktiviert wird bzw. von einer Energieversorgung getrennt ist.

Das erfindungsgemäße Übertragen nach Schritt 400 aus Figur 5 erfolgt dabei derart, dass von dem primären Verschleißwert V_1 ein vorgebbarer Übertragswert UE subtrahiert wird, d.h. V_1 = V_1 - UE. Der Übertragswert UE wird anschließend zu einem ggf. in dem sekundären Speicher M_2 vorhandenen sekundären Verschleißwert V_2 hinzuaddiert, d.h. V_2 = V_2 + UE. Falls das erfindungsgemäße Übertragen erstmalig stattfindet sind in dem Speicher M_2 bislang noch keine Daten gespeichert, und die Speicherzellen des sekundären Speichers M_1 sind beispielsweise mit dem Wert Null initialisiert.

Durch den vorstehend beschriebenen Prozess des übertragens wird verhindert, dass der in dem primären Speicher M_1 gespeicherte primäre Verschleißwert V_1, der aufgrund der mit der Bildfrequenz von 60Hz eintreffenden Ansteuersignalwerte S(n) stetig wächst, einen aufgrund der Organisation des primären Speichers M_1 maximal zulässigen Wertebereich für den primären Verschleißwert V_1 überschreitet.

Im vorliegenden Beispiel ist in dem primären Speicher M_1 für jeden primären Verschleißwert V_1 eines Bildelements p(x,y) eine Speicherzelle mit m=32 Bit vorgesehen, vgl. Figur 3. Erfindungsgemäß sind von den m=32 Bit der Speicherzelle jedoch nur m_1=23 Bit zur Speicherung des primären Verschleißwerts V_1 vorgesehen. Das bedeutet, der Wertebereich für den in der Speicherzelle zu speichernden primären Verschleißwert V_1 liegt zwischen 0 und 2^23-1=8388607. Die restlichen m_2=m-m_1 vielen Bits der Speicherzelle aus Figur 3 sind zur Speicherung des bereits erwähnten Korrekturwerts K vorgesehen.

Obwohl der Korrekturwert und dessen Verarbeitung erst später detailliert beschrieben werden, wird bereits an dieser Stelle darauf hingewiesen, dass die erfindungsgemäße gleichzeitige Speicherung des primären Verschleißwerts V_1 und des Korrekturvuerts K in derselben Speicherzelle des primären Speichers M_1 besondere Vorteile hat. Einer dieser Vorteile besteht darin, dass mit nur einem einzigen Speicherzugriff, d.h. z.B. innerhalb eines Lesezyklus des primären Speichers M_1, auf beide Werte, d.h. auf den primären Verschleißwert V_1 und den zugehörigen Korrekturwert K zugegriffen werden kann. Bei herkömmlichen Systemen, bei denen der Korrekturwert in einer separaten Speicherzelle oder sogar in einem anderen Speicherelement abgelegt ist, sind zwei separate Speicherzugriffe und/oder ein separates Businterface erforderlich, um einen Verschleißwert und einen Korrekturwert einzulesen, was die erforderliche Zugriffszeit verdoppelt bzw. den schaltungstechnischen Aufwand erhöht.

Der primäre Verschleißwert V_1 ist erfindungsgemäß vorzugsweise in den höherwertigen Bits m_1 der Speicherzelle (Figur 3) abgelegt, während der Korrekturwert K in den niederwertigen Bits m_2 der Speicherzelle abgelegt ist. Eine Trennung des primären Verschleißwerts V_1 von dem Korrekturwert K z.B. nach einem Lesen der Speicherzelle ist auf herkömmliche Weise bspw. unter Verwendung von vorgebbaren Bitmasken möglich.

Bei einer Auflösung der gemäβ dem Schritt 300 aus Figur 5 zu addierenden Ansteuersignalwerte S(n) von jeweils 8 Bit steigt der primäre Verschleißwert V_1 maximal um einen Wert von (2^8-1)*60=15300 je Sekunde an. Insgesamt können bei m_1=23 Bit (Figur 3) die Ansteuersignalwerte S(n) also über einen Zeitraum von etwa 548 Sekunden addiert werden, bevor der primäre Verschleißwert V_1 seinen zulässigen Maximalwert überschreitet. Innerhalb dieser 548 Sekunden ist daher das erfindungsgemäße Übertragen aus Schritt 400 (Figur 5) von dem primären Speicher M_1 in den sekundären Speicher M_2 vorzunehmen.

Ganz besonders vorteilhaft ist bei einer weiteren Ausführungsform des erfindungsgemäßen Verfahrens vorgesehen, dass bei dem Schritt des Addierens 300 zeitlich aufeinanderfolgende Werte des dem Bildelement p(x,y) zugeordneten korrigierten Ansteuersignals S' addiert werden, um den primären Verschleißwert V_1 zu erhalten. Da das Ansteuersignal S erfindungsgemäß korrigiert wird und die Anzeigevorrichtung 100 demnach insgesamt mit einem korrigierten Ansteuersignal S' betrieben wird, ist auf diese Weise eine präzise Ermittlung des tatsächlichen Verschleißes der Anzeigevorrichtung 100 möglich.

Bei dem Übertragen 400 werden besonders vorteilhaft jeweils nur eine vorgebbare Anzahl der höherwertigen Bits des primären Verschleißwerts V_1 in den sekundären Speicher M_2 übertragen. Dadurch ergibt sich zum einen eine hinreichende Reduktion des primären Verschleißwerts V_1, sodass nach dem Übertragen erneut für eine gewisse Zeit die Addition nach Schritt 300 vorgenommen werden kann, ohne dass der primäre Verschleißwerts V_1 seinen maximalen Wertebereich überschreitet. Andererseits werden die niederwertigen Bits des primären Verschleißwerts V_1 nicht aus der Speicherzelle in dem primären Speicher M_1 gelöscht, so dass sich kein Genauigkeitsverlust bei dem primären Verschleißwert V_1 und folgenden Additionen nach Schritt 300 ergibt.

Um das erfindungsgemäße Übertragen zu veranschaulichen ist in den Figuren 6a und 6b eine dem betrachteten Bildelement p(x,y) zugeordnete Speicherzelle M_1(x,y) des primären Speichers M_1 sowie eine zugehörige Speicherzelle M_2(x,y) des sekundären Speichers M_2 abgebildet. Figur 6a gibt hierbei den Zustand bzw. Inhalt der Speicherzellen M_1(x,y), M_2(x,y) vor dem Übertragen an, während Figur 6b den Zustand bzw. Inhalt der Speicherzellen M_1(x,y), M_2(x,y) nach dem Übertragen zeigt.

Wie aus Figur 6a ersichtlich, weist der primäre Verschleißwert V_1 vor dem Übertragen den Wert "101 0111 1101 0000 1100 1100" auf. Anschließend wird der primäre Verschleißwert V_1 um einen vorgebbaren Übertragswert UE verringert, d.h. V_1 = V_1 - UE, so dass sich für den primären Verschleißwert V_1 nach dem Übertragen der Wert "1100 1100" ergibt, vgl. Figur 6b. D.h., der Übertragswert UE ist gerade so gewählt worden, dass er den übertragenen höherwertigen elf Bits des primären Verschleißwerts V_1 entspricht. In dem Beispiel ist der Übertragswert also "101 0111 1101 0000 0000 0000".

Da vor dem beschriebenen Übertragungsvorgang der sekundäre Verschleißwert V_2 seinen Initialisierungswert von Null aufweist, Figur 6a, entspricht sein Wert nach dem Übertragen dem Übertragswert UE, also "101 0111 1101 0000 0000 0000", V_2 = V_2 + UE.

Ein weiterer Vorteil des Übertragens in den sekundären Speicher M_2 besteht darin, dass einmal in dem sekundären Speicher M_2 abgelegte sekundäre Verschleißwerten V_2 auch bei einem Stromausfall oder generell beim Deaktivieren der Vorrichtung 110 (Figur 1) erhalten bleiben, so dass nach wie vor nahezu vollständige Informationen über den Verschleiß der Bildelemente p(x,y) verfügbar sind. Darüber hinaus ist die Zahl der Speicherzugriffe auf den sekundären Speicher M_2 verhältnismäßig gering, weil im Gegensatz zu dem primären Speicher M_1 beispielsweise nur etwa alle 500 Sekunden für das erfindungsgemäße Übertragen, Schritt 400 aus Figur 5, schreibend auf den sekundären Speicher M_2 zugegriffen werden muss. Hierdurch ist sichergestellt, dass eine ausreichend hohe Lebensdauer des sekundären Speichers M_2 erzielt wird.

Erfindungsgemäß wird der Korrekturwert K nur in dem primären Speicher M_1 abgelegt, so dass die in dem sekundären Speicher M_2 vorgesehene Speicherzelle M_2(x,y) alle m=32 Bit zur Darstellung des sekundären Verschleißwerts V_2 zur Verfügung hat. Hierdurch ergibt sich für den sekundären Verschleißwert ein Wertebereich von 0 bis 2^32-1, d.h. der sekundäre Verschleißwert V_2 kann deutlich größere Werte annehmen als der primäre Verschleißwert V_1.

Vor einem Deaktivieren der erfindungsgemäßen Vorrichtung 110 wird nicht nur ein Teil des primären Verschleißwerts V_1 aus dem primären Speicher M_1 in den sekundären Speicher M_2 übertragen, sondern der gesamte primäre Verschleißwert V_1. Auf diese Weise werden auch die im Betrieb normalerweise nicht in den sekundären, nichtflüchtigen Speicher M_2 übertragenen niederwertigen Bits des primären Verschleißwerts V_1 gesichert, wodurch in diesem Fall auch der in dem sekundären Speicher M_2 abgelegte sekundäre Verschleißwert V_2 eine maximal mögliche Präzision aufweist. Bei einem erneuten Aktivieren der Vorrichtung 110 kann dann z.B. basierend auf diesem sekundären Verschleißwert V_2 der Korrekturwert K berechnet werden.

Bei einer weiteren sehr vorteilhaften Ausführungsform der vorliegenden Erfindung ist vorgesehen, dass bei dem Schritt 400 des zumindest teilweisen Übertragens des primären Verschleißwerts V_1 der Übertragswert UE durch einen vorgebbaren Divisorwert dividiert wird, um einen reduzierten Übertragswert zu erhalten, und dass der reduzierte Übertragswert zu dem in dem sekundären Speicher M_2 gespeicherten sekundären Verschleißwert V_2 addiert wird.

D.h., es wird zwar der Übertragswert von dem primären Verschleißwert V_1 abgezogen, aber gleichzeitig wird nur der reduzierte Übertragswert zu dem in dem sekundären Speicher gespeicherten sekundären Verschleißwert addiert. Hierdurch ergeben sich zwei Vorteile: Die Addition bzw. Speicherung der primären Verschleißwerte in dem primären Speicher erfolgt nach wie vor mit maximaler Genauigkeit, weil auch die niederwertigen Bits der primären Verschleißwerte bei jeder Addition berücksichtigt werden. Andererseits wird mit dem reduzierten Übertragswert ein Wert zu dem sekundären Verschleißwert hinzugefügt, der kleiner ist, als der von dem primären Verschleißwert abgezogene Übertragswert, so dass der sekundäre Verschleißwert im Mittel weniger schnell wächst als der primäre Verschleißwert.

Die vorstehend beschriebene Verfahrensvariante ist in Figur 6a und Figur 6c veranschaulicht. Ausgehend von dem in Figur 6a gezeigten.Zustand der Speicherzellen M_1(x,y) und M_2(x,y) vor dem Übertragen wird analog zu Figur 6b als Übertragswert UE der Wert "101 0111 1101 0000 0000 0000" gewählt. Vor dem Addieren wird dieser Übertragswert UE jedoch durch einen Divisortwert von z.B. 212 dividiert, was einem Rechtsschieben des Übertragswerts UE=101 0111 1101 0000 0000 0000 um zwölf Binärstellen entspricht. D.h. als reduzierter Übertragswert wird nach der Addition der Wert (101 0111 1101 0000 0000 0000) / (2^12)=101 0111 1101 erhalten. Dieser reduzierte Übertragswert wird anschließend zu dem sekundären Verschleißwert V_2 hinzuaddiert, woraus sich der in Figur 6c ersichtliche Inhalt der Speicherzelle M_2(x,y) ergibt.

Der Genauigkeitsverlust, der sich durch den Übergang von dem Übertragswert "101 0111 1101 0000 0000 0000" zu dem reduzierten Übertragswert "101 0111 110i" ergibt, ist dabei vernachlässigbar. Im Gegensatz zu herkömmlichen Verfahren kann der durch die Verwendung des reduzierten Übertragswerts entstehende Genauigkeitsverlust nämlich nur bei dem Schritt 400 des Übertragens auftreten, der verhältnismäßig selten ausgeführt wird im Vergleich zu den Schritten 300, 310 (Figur 5). Da die zwölf niederwertigen Bits, die bei dem Übertragen nicht berücksichtigt werden, jedoch in dem primären Speicher M_1 weiterhin als niederwertige Bits des primären Verschleißwerts V_1 gespeichert bleiben, kann der angesprochene Genauigkeitsverlust bei dem erfindungsgemäßen Verfahren überhaupt nur dann eintreten, wenn die Anzeigevorrichtung 100 deaktiviert wird und auch keine Sicherung dieser niederwertigen Bits für den Deaktivierungsfall vorgesehen ist.

Ausgehend von dem weiter oben beschriebenen Zahlenbeispiel findet bei dem erfindungsgemäßen Verfahren spätestens ca. alle 548 Sekunden ein Übertrag gemäß Schritt 400 aus Figur 5 statt, d.h. der durch den reduzierten Übertragswerts eingeführte Genauigkeitsverlust von vorliegend 12 Bit kann bei einem betrachteten sekundären Verschleißwert V_2 (Figur 6c) auch nur alle 548 Sekunden auftreten, sofern die Anzeigevorrichtung direkt nach dem Übertrag deaktiviert wird.

Im Gegensatz hierzu wird bei herkömmlichen Verfahren üblicherweise bereits bei dem Addieren und dem Speichern eines mit dem primären Verschleißwert V_1 vergleichbaren Werts jeweils ein Teil des zu speichernden Werts, z.B. die sechs niederwertigen Bits des Werts, nicht betrachtet bzw. verworfen. D.h. entsprechend der Bildfrequenz von 60Hz wird beim Stand der Technik sechzigmal je Sekunde ein 6-Bit-Anteil des zu addierenden Werts nicht berücksichtigt, was im Vergleich zu dem erfindungsgemäßen Verfahren nach Figur 6c einen erheblich höheren Genauigkeitsverlust mit sich bringt, da in jeder Sekunde die Unsicherheit eines addierten Werts um einen Wert von 60*(^6-1)=3780 zunimmt. In 548 Sekunden addiert sich dieser Fehler zu maximal 548*3780=2071440, während der maximale Fehler bei dem erfindungsgemäßen Verfahren - auch nur in dem unwahrscheinlichen Falle eines regelmäßigen Deaktivierens der Anzeigevorrichtung stets nach dem Übertragen - einen Wert von 2^12-1=4095 je 548 Sekunden aufweist, d.h. um etwa den Faktor 500 geringer ist als beim Stand der Technik. Der sich bei dem erfindungsgemäßen Verfahren einstellende Genauigkeitsverlust von 4095 je 548 Sekunden entspricht beispielsweise der Nichtberücksichtigung der Ansteuersignalwerte von ca. nur sechzehn Bildern je 548 Sekunden und ist damit vernachlässigbar.

Besonders zweckmäßig wird bei dem erfindungsgemäßen Verfahren als Divisorwert eine Zweierpotenz verwendet, so dass der reduzierte Übertragswert besonders effizient ermittelt werden kann. Generell ist es auch denkbar, den reduzierten Übertragswert durch eine andere Rechenvorschrift aus dem Übertragswert zu erhalten.

Bei einer Verfahrensvariante, die den reduzierten Übertragswert verwendet und damit die z.B. zwölf niederwertigen Bits des primären Verschleißwerts V_1 gar nicht betrachtet bzw. zu dem sekundären Verschleißwert hinzuaddiert sind diese zwölf niederwertigen Bits dementsprechend auch nicht unmittelbar vor einem Deaktivieren der Vorrichtung 110 in den sekundären Speicher zu übertragen.

Bei einer derartigen Verfahrensvariante wird zu dem sekundären Verschleißwert V_2 bei jedem Schritt 400 des Übertragens, d.h. z.B. etwa alle 548 Sekunden, gemäß den zu übertragenden elf höherwertigen Bits des primären Verschleißwerts V_1 ein maximaler Wert von 2^11-1 zu dem sekundären Verschleißwert V_2 hinzuaddiert. Ausgehend von einem Wertebereich von m=32 Bit, vgl. Figur 6c, kann der sekundäre verschleißwert V_2 ausgehend von seinem Initialisierungswert Null also etwa (2^32)/(2^11)=2^21 mal um den maximalen Wert von 2"11-1 inkrementiert werden. Bei der maximal zulässigen Wartezeit von 548 Sekunden ergibt sich damit eine maximale Zeit von etwa 319000 Stunden, über die der sekundäre Verschleißwert V_2 in der dafür vorgesehenen Speicherzelle M_2(x,y) des sekundären Speichers M_2 gespeichert werden kann.

Während das erfindungsgemäße Prinzip des Speicherns der Verschleißwerte in Form des primären Verschleißwerts V_1 in dem flüchtigen primären Speicher M_1 und in Form des sekundären Verschleißwerts V_2 in dem nichtflüchtigen Speicher M_2 anhand eines einzelnen betrachteten Bildelements p(x,y) beschrieben worden ist, ist nachfolgend unter Bezug auf Figur 7 und die weitere Details des Verfahrens angebenden Figuren 8a und 8b beschrieben, auf welche Weise die Verschleißwerte weiterer Bildelemente p(x,y) des Plasmabildschirms 100 verarbeitet werden.

Wie bereits beschrieben, wird in Schritt 300 aus Figur 7 für ein erstes betrachtetes Bildelement p(x,y) zunächst ein aktuell vorliegender Ansteuersignalwert S(n) bzw. ein korrigierter Ansteuersignalwert S'(n) zu einem ggf. bereits in der entsprechenden Speicherzelle in dem primären Speicher M_1 vorliegenden primären Verschleißwert V_1 des betrachteten Bildelements p(x,y) addiert, und die hieraus erhaltene Summe wird in Schritt 310 gespeichert.

Hierzu wird gemäß Figur 8a, die die Schritte 300, 310 aus Figur 7 weiter detailliert, in Schritt 302 zunächst der bereits in dem primären Speicher M_1 gespeicherte bisherige primäre Verschleißwert V_1 alt ausgelesen und anschließend in Schritt 304 zu dem aktuell vorliegenden Ansteuersignalwert S(n) bzw. zu dem korrigierten Ansteuersignalwert S'(n) hinzuaddiert, wodurch ein aktueller primärer Verschleißwert V_1 neu = V_1_alt + S(n) erhalten wird, der schließlich in Schritt 312 als primärer Verschleißwert V_1 in der entsprechenden Speicherzelle des primären Speichers M_1 gespeichert wird, wodurch gleichzeitig der bisher in dem primären Speicher M_1 gespeicherte bisherige primäre Verschleißwert V_1_alt überschrieben wird. Anstelle des Ansteuersignalwerts S(n) kann - wie bereits angedeutet - bevorzugt auch ein bereits korrigierter Ansteuersignalwert S'(n) zur Addition 304 verwendet werden.

Nach dieser Aktualisierung des primären Verschleißwerts V_1 des ersten betrachteten Bildelements p(x,y) erfolgt nach Figur 7 in Schritt 315 eine Abfrage, ob der primäre Verschleißwert V_1 eines nächsten Bildelements p(x+1,y) auf dieselbe Weise aktualisiert werden soll.

Falls dies der Fall ist, wird in Schritt 316 aus Figur 7 das nächste Bildelement p(x+1,y) ausgewählt und anschließend die bereits beschriebene Aktualisierung für dieses nächste Bildelement p(x+1,y) durchgeführt.

Alternativ kann bei der Abfrage aus Schritt 315 auch nach Schritt 400 verzweigt werden, um das erfindungsgemäße Übertragen zumindest eines Teils des primären Verschleißwerts V_1 eines betrachteten Bildelements p(x,y) in den sekundären Verschleißwert V_2 und damit auch in den sekundären Speicher M_2 vorzunehmen.

Verfahrensdetails des Übertragens 400 sind in Figur 8b wiedergegeben. Wie bereits beschrieben wird zu Beginn des Übertragens der zu übertragende primäre Verschleißwert V_1 in dem Schritt 410 um den vorgebbaren Übertragswert UE verringert. Anschließend wird in Schritt 422 ein ggf. bereits in dem sekundären Speicher M_2 gespeicherter bisheriger sekundärer Verschleißwert V_2_alt aus der entsprechenden Speicherzelle des sekundären Speichers M_2 ausgelesen, und in Schritt 424 wird der Übertragswerts UE zu dem bisherigen sekundären Verschleißwert V_2_alt hinzuaddiert, um einen aktuellen sekundären Verschleißwerte V_2_neu zu erhalten, der schließlich in Schritt 426 als sekundärer Verschleißwert V_2 in der entsprechenden Speicherzelle des sekundären Speichers M_2 gespeichert wird, wodurch gleichzeitig der bisher in dem sekundären Speicher M_2 gespeicherte bisherige sekundäre Verschleif3wert V_2_alt überschrieben wird.

Nach dieser Aktualisierung des sekundären Verschleißwerts V_2 des ersten betrachteten Bildelements p(x,y) durch den Schritt 400 des Übertragens erfolgt nach Figur 7 in Schritt 430 eine Abfrage, ob der sekundäre Verschleißwert V_2 eines nächsten Bildelements p(x+1,y) auf dieselbe Weise durch das Übertragen 400 aktualisiert werden soll.

Falls dies der Fall ist, wird in Schritt 431 aus Figur 7 das nächste Bildelement p(x+1,y) ausgewählt und anschließend die bereits beschriebene Aktualisierung bzw. das Übertragen 400 für dieses nächste Bildelement p(x+1,y) durchgeführt.

Alternativ kann bei der Abfrage aus Schritt 430 auch nach Schritt 300 verzweigt werden, um erneut einen primären Verschleißwert V_1 eines Bildelements p(x,y) auf die bereits beschriebene Weise zu aktualisieren.

Die in Figur 7 angegebenen Schritte 300 bis 316 können erfindungsgemäß als ein erster Arbeitszyklus betrachtet werden, bei dem die Verarbeitung eintreffender Ansteuersignalwerte S(n) im wesentlichen in Echtzeit, d.h. etwa mit einer Datenrate erfolgt, mit der die Ansteuersignalwerte S(n) bei der Vorrichtung 110 (Figur 1) eintreffen.

Ein hiervon getrennter, zweiter Arbeitszyklus ist durch die Schritte 400 bis 431 gegeben, bei denen primäre Verschleißwerte V_1 zumindest teilweise in den sekundären Speicher M_2 übertragen werden, um die ermittelten Verschleißwerte darin dauerhaft abzulegen und um die Speicherzellen M_1(x,y) (Figur 6a, 6b) der primären Verschleißwerte V_1 zumindest teilweise zu "leeren", so dass weiterhin auftretende Ansteuersignalwerte S(n) dort hinzuaddiert werden können, ohne dass der maximale Wertebereich für die primären Verschleißwerte V_1 überschritten wird.

Der zweite Arbeitszyklus kann für betrachtete Speicherzellen des primären Speichers M_1 beispielsweise mit einer Periodendauer von 400 Sekunden wiederholt werden. D.h., etwa alle 400 Sekunden wird ein primärer Verschleißwert V_1 desselben betrachteten Bildelements p(x,y) in den sekundären Speicher übertragen. Demnach läuft der zweite Arbeitszyklus erfindungsgemäß zeitlich getrennt und asynchron von dem ersten Arbeitszyklus ab. Der zweite Arbeitszyklus muss ferner nicht in Echtzeit ablaufen; vielmehr können zur Ausführung des zweiten Arbeitszyklus erforderliche Rechenoperationen oder sonstige Verarbeitungsschritte auch mit einer geringen Verarbeitungsgeschwindigkeit erfolgen.

In einem dritten, bisher nicht beschriebenen Arbeitszyklus wird schließlich aus einem Verschleißwert eines Bildelements p(x,y) der zugehörige Korrekturwert berechnet, um das entsprechende Ansteuersignal S damit kompensieren zu können. Dieser dritte Arbeitszyklus wird vorzugsweise zeitgleich, d.h. synchron zu dem zweiten Arbeitszyklus durchgeführt, weil zu dem erfindungsgemäßen Übertragen in Schritt 400, Figur 7, die aktuellen sekundären Verschleißwerte V_2 in einem Arbeitsspeicher der Recheneinheit 120 (Figur 4) vorliegen und somit nicht später noch einmal separat eingelesen werden müssen.

Alternativ hierzu ist es auch möglich, die Berechnung des Korrekturwerts zeitlich getrennt von dem zweiten Zyklus und asynchron zu diesem durchzuführen.

Bei einer weiteren ganz besonders vorteilhaften Ausführungsform der vorliegenden Erfindung wird ein programmierbarer Logikbaustein, ein sog. FPGA (field programmable gate array) verwendet, um die Funktionalität der Recheneinheit 120 (Figur 4) bereitzustellen.

Der FPGA 120 ist dabei so konfiguriert, dass er verschiedene Logikeinheiten (nicht gezeigt) umfasst, die jeweils für sich Verarbeitungsschritte des erfindungsgemäßen Verfahrens durchführen können.

U.a. weist der FPGA 120 eine primäre Logikeinheit auf, die so konfiguriert ist, dass sie völlig unabhängig die erfindungsgemäßen Schritte 300, 310 aus Figur 5 durchführen kann. D.h., die primäre Logikeinheit addiert die zeitlich aufeinanderfolgenden Werte S(n) des einem Bildelement p(x,y) zugeordneten Ansteuersignals S bzw. korrigierten Ansteuersignals S', um den primären Verschleißwert V_1 zu erhalten, und anschließend speichert die primäre Logikeinheit den primären Verschleißwert V_1 in dem primären Speicher M_1. Das Abarbeiten dieser Schritte durch die primäre Logikeinheit erfolgt mit einer Datenrate, die der Datenrate des Ansteuersignals S entspricht, d.h. es müssen keine Ansteuersignalwerte zwischengespeichert werden. Die Adresserzeugung zum Zugriff auf den primären Speicher M_1 findet ebenfalls in der primären Logikeinheit statt. Insgesamt wird der erste Arbeitszyklus mit den Schritten 300, 310 vollständig von der primären Logikeinheit durchgeführt.

Von einer ebenfalls in dem FPGA 120 realisierten CPU erhält die primäre Logikeinheit vorzugsweise periodisch eine Zielspeicheradresse. Bei dieser Zielspeicheradresse handelt es sich um die Speicheradresse, an der ein von der CPU zur Durchführung des Schritts 400 (Figur 5) ausgewählter primärer Verschleißwert V_1 eines Bildelements gespeichert ist.

Die primäre Logikeinheit vergleicht bei jedem von ihr verarbeiteten Ansteuersignalwert S(n), ob eine aktuell von ihr bei dem Schritt 310 des Speicherns verwendete Speicheradresse des primären Speichers M_1 mit der von der CPU vorgegebenen Zielspeicheradresse übereinstimmt. Ist das der Fall, so erkennt die primäre Logikeinheit, dass die CPU das erfindungsgemäße Übertragen nach Schritt 400 mit dem an der Zielspeicheradresse gespeicherten primären Verschleißwert V_1 durchführen will. Dementsprechend führt die primäre Logikeinheit alle zum Übertragen 400 notwendigen Schritte durch. D.h., sie verringert den von ihr im Rahmen des Schritts 310 zu speichernden primären Verschleißwert V_1 vor dem Speichern um den Übertragswert UE und übergibt diesen der CPU, damit die CPU den Übertragswert UE in die entsprechende Speicherzelle des sekundären Speichers M_2 schreiben kann.

Diese Übergabe kann vorteilhaft beispielsweise durch ein Zwichenspeichern des Übertragswerts UE in einem Register des FPGA 120 erfolgen, um eine zeitliche Entkopplung der CPU von der primären Logikeinheit zu bewirken. Darüberhinaus speichert die primäre Logikeinheit gleichzeitig mit dem neuen primären Verschleißwert V_2 einen ebenfalls von der CPU erhaltenen, zu dem primären Verschleißwert V_1 gehörenden Korrekturwert K in der entsprechenden Speicherzelle des primären Speichers M_1.

Nachdem die primäre Logikeinheit alle zur Durchführung des Übertragens 400 von ihr auszuführenden Arbeitsschritte durchgeführt hat, löst sie einen Interrupt aus, der der CPU signalisiert, dass die primäre Logikeinheit das Übertragen 400 bei der von der CPU zuvor vorgegebenen Zielspeicheradresse beendet hat. Daraufhin gibt die CPU der primären Logikeinheit eine nächste Zielspeicheradresse vor und ermöglicht erneut das Auslösen eines Interrupts durch die primäre Logikeinheit.

Aufgrund der Eigenständigkeit der primären Logikeinheit hinsichtlich der Abarbeitung der Schritte 300, 310 kann die CPU parallel zu dem von der primären Logikeinheit ausgeführten ersten Arbeitszyklus weitere Verarbeitungsschritte wie z.B. den zweiten Arbeitszyklus, vgl. Schritt 400 aus Figur 5, durchführen. So kann die CPU beispielsweise einen von der primären Logikeinheit erhaltenen Übertragswert reduzieren und anschließend in dem sekundären Speicher M_2 speichern oder auch z.B. aus dem sekundären Verschleißwert V_2 der von ihr vorgegebenen Zielspeicheradresse einen Korrekturwert K ermitteln, um ihn der primären Logikeinheit zur Verfügung zu stellen.

Während keine Interaktion der CPU mit der primären Logikeinheit z.B. zur Abarbeitung eines von dieser ausgelösten Interrupts stattfindet, kann die CPU auch beliebige andere Schritte des erfindungsgemäßen Verfahrens durchführen.

Die Auswahl einer der primären Logikeinheit vorzugebenden Zielspeicheradresse kann beispielsweise derart stattfinden, dass die CPU einen entsprechenden Adresszähler um einen vorgebbaren Wert inkrementiert. Beispielsweise kann der Wert der Zielspeicheradresse um einen Wert von 4000 inkrementiert werden, d.h. nach dem Abarbeiten einer Zielspeicheradresse, deren Bildelement dem momentanen Ansteuersignalwert zugeordnet ist, ist als nächste Zielspeicheradresse eine Speicheradresse vorgesehen, die einem 4000 Ansteuersignalwerte entfernten Bildelement in dem Ansteuersignal entspricht. Durch eine derartige Wahl des Inkrementwerts bleibt der CPU genügend Zeit, um ggf. erforderliche Zugriffe auf den sekundären Speicher M_2 oder sonstige Arbeitsschritte durchzuführen, bevor derjenige Ansteuersignalwert auftritt, der der neuen Zielspeicheradresse entspricht.

Falls die CPU der primären Logikeinheit eine Zielspeicheradresse vorgibt, deren entsprechender Ansteuersignalwert in einem momentan verarbeiteten Bild bereits z.B. kurz zuvor aufgetreten und mit den Schritten 300, 310 von der primären Logikeinheit abgearbeitet worden ist, ohne dass der eigentlich vorgesehene Adressvergleich hat stattfinden können, kann die primäre Logikeinheit erstmals wieder in dem darauffolgenden Bild bzw. den entsprechenden Ansteuersignalwerten einen positiven Adressvergleich durchführen und den Schritt des Übertragens 400 bei dem entsprechenden Bildelement durchführen.

Generell ist der Inkrementwert für die Zielspeicheradresse von der CPU so zu wählen, dass für jedes Bildelement periodisch der Schritt 400 des Übertragens durchgeführt werden kann. Entsprechend dem oben angeführten Zahlenbeispiel muss jede Zielspeicheradresse daher mindestens einmal je 548 Sekunden abgearbeitet werden.

Anstelle der in dem FPGA 120 ausgebildeten CPU können auch weitere Logikeinheiten in dem FPGA konfiguriert werden, welche die Arbeitsschritte der CPU übernehmen können. In diesem Fall muss nicht notwendig eine CPU in dem FPGA 120 konfiguriert sein.

Generell ist auch eine Realisierung der vorliegenden Erfindung mittels eines ASICs denkbar, der die Aufgabe der Recheneinheit 120 übernimmt sowie ggf. zusätzlich den primären Speicher M_1 und/oder den sekundären Speicher M_2 oder weitere Komponenten enthalten kann.

Ganz allgemein wird der zur Korrektur des Ansteuersignals S erforderliche Korrekturwert K erfindungsgemäß unter Verwendung einer Kennlinie oder eines Kennfelds ermittelt, der bzw. dem als Eingangsgröße u.a. der sekundäre Verschleißwert V_2 zugeführt wird.

Die Kennlinie bzw. das Kennfeld können hierbei einen Zusammenhang zwischen einem durch die sekundären Verschleißwerte V_2 repräsentierten Verschleiß der Bildelemente p(x,y) des Plasmabildschirms 100 und zwischen dem Korrekturwert angeben, mit dem das Ansteuersignal S (Figur 1) zu korrigieren ist, um mittels des korrigierten Ansteuersignals S' eine verschleißbereinigte Anzeige eines Bildes auf dem Plasmabildschirm 100 zu ermöglichen.

Figur 9a stellt die Berechnung eines Korrekturwerts K mittels einer Kennlinie KL sowie die anschließende Ermittlung des korrigierten Ansteuersignals S' durch die Recheneinheit 120 vereinfacht dar. Erfindungsgemäß wird eine derartige Berechnung für jedes Bildelement p(x,y) des Plasmabildschirms 100 durchgeführt, so dass eine bildelementindividuelle Korrektur des jeweiligen Ansteuersignals S möglich ist.

Je nach Art des Korrekturwerts kann der Korrekturwert K zur Korrektur des Ansteuersignals S additiv oder auch multiplikativ mit dem Ansteuersignal S verknüpft werden. Bei einer ganz besonders vorteilhaften Ausführungsform der vorliegenden Erfindung ordnet die Kennlinie KL jedem möglichen Korrekturwert ein Verschleißwertintervall zu, das mindestens einen Verschleißwert aufweist. Dadurch kann ein dem sekundären Verschleißwert V_2 (Figur 9a) zugeordneter Korrekturwert K ermittelt werden, indem dasjenige Verschleißwertintervall bestimmt wird, in dem sich der betrachtete sekundäre Verschleißwert V_2 befindet.

Beispielsweise können erfindungsgemäß zur Darstellung eines Korrekturwerts 8 Bit vorgesehen sein, so dass insgesamt 256 verschiedene Korrekturwerte K(i), i=0, .., 255 möglich sind. Jedem dieser 256 verschiedenen Korrekturwerte K(i) wird erfindungsgemäß eines von insgesamt 256 vielen Verschleißwertintervallen V(i) zugeordnet, vgl. Figur 9b.

Das erste Verschleißwertintervall v(0) umfasst dabei Verschleißwerte von 0 .. 2^24-1, und das letzte Verschleißwertintervall V(255) umfasst dabei Verschleißwerte von 255*2^24 .. 2^32-1. Die dazwischen liegenden Verschleißwertintervalle V(1) bis V(254) sind in Figur 9b nicht dargestellt.

Durch die Kenntnis der Grenzen der Verschleißwertintervalle V(i) aufgrund deren o.g. Definition kann z.B. im Rahmen einer linearen Suche ausgehend von dem sekundären Verschleißwert V_2 (Figur 9a), zu dem ein passender Korrekturwert K(i) zu ermitteln ist, dasjenige Verschleißwertintervall V(i) bestimmt werden, in dem der sekundäre Verschleißwert V_2 liegt. Ein diesem sekundären Verschleißwert V_2 zugeordneter Korrekturwert K(i) ist für den sekundären Verschleißwert V_2 zu verwenden.

Besonders vorteilhaft kann dasjenige Verschleißwertintervall V(i), in dem sich der sekundäre Verschleißwert V_2 befindet, durch eine binäre Suche der Verschleißwertintervalle V(i) ermittelt werden, wodurch ein geringerer Aufwand als bei der vorstehend beschriebenen linearen Suche anfällt. Hierzu wird der bekannte sekundäre Verschleißwert V_2 beispielsweise daraufhin geprüft, ob er in einem mittleren Verschleißwertintervall V(127) enthalten ist. Von einem solchen Vergleichsergebnis ausgehend ist nachfolgend jeweils nur noch eine Hälfte V(0), .., V(126) bzw. V(128), .., V(255) der Verschleißwertintervalle V(i) zu prüfen, was beispielsweise im Wege der Rekursion durchgeführt werden kann und im vorliegenden Beispiel mit 256 verschiedenen Korrekturwerten K(i) maximal acht Suchschritte erfordert.

Ein weiterer Vorteil der erfindungsgemäßen Verschleißwertklassen V(i) besteht darin, dass zum Auffinden eines zu dem 32 Bit aufweisenden sekundären Verschleißwert V_2 passender Korrekturwert K(i) nur eine Suche in einem 8 Bit aufweisenden Lösungsraum erforderlich ist, so daß z.B. weder 2^32 viele Verschiedene Kennlinienwerte vorhanden bzw. abgespeichert sein müssen noch mehr als 2^8 Suchoperationen erforderlich sind.

Sobald der Korrekturwert K(i) ermittelt worden ist, kann er beispielsweise in den hierfür vorgesehenen m_2 vielen Bits (Figur 3) derjenigen Speicherzelle in dem primären Speicher M_1 abgelegt werden, die gleichzeitig in den m_1 vielen Bits den zu dem sekundären Verschleißwert V_2 (Figur 9a) gehörigen primären Verschleißwert V_1 enthält.

Anschließend kann der Korrekturwert K(i) z.B. bei einem nächsten Schritt des Addierens 300, vgl. Fig. 7, des entsprechenden Bildelements p(x,y) zusammen mit dem primären Verschleißwert V_1 ausgelesen werden, um das Ansteuersignal S (Figur 1) zu korrigieren und somit ein korrigiertes Ansteuersignal S' für das betreffende Bildelement p(x,y) zu erhalten. Das Auslesen des Korrekturwerts (K(i)) und das Ermitteln des korrigierten Ansteuersignals S' erfolgt vorzugsweise in Echtzeit, ebenso wie der Schritt 300 des Addierens (Figur 7) usw., um für jedes Bildelement p(x,y) eine entsprechende Operation durchführen zu können. Bevorzugt werden bei dem Addieren 300 Ansteuersignalwerte S'(n) des korrigierten Ansteuersignals S' addiert.

Für alle anderen Bildelemente p(x,y) des Plasmabildschirms 100 (Figur 1) werden die Korrekturwerte analog zu dem vorstehend beschriebenen Verfahren und vorzugsweise gleichzeitig mit dem sekundären Zyklus des Übertragens ermittelt, vgl. Schritt 400 aus Figur 7, so dass anschließend zur Ansteuerung eines jeden Bildelements p(x,y) ein entsprechender Korrekturwert vorhanden ist.

Erfindungsgemäß werden die Korrekturwerte der Bildelemente p(x,y) nicht in dem sekundären Speicher M_2 gespeichert, damit dort ein zur Speicherung der sekundären Verschleißwerte V_2 verfügbarer Wertebereich maximal gewählt werden kann. Ferner ist es beim Aktivieren der erfindungsgemäßen Vorrichtung 110 (Figur 1) einfach möglich, die sekundären Verschleißwerte V_2 mittels der Recheneinheit 120 (Figur 4) aus dem sekundären Speicher M_2 einzulesen und daraus die entsprechenden Korrekturwerte (K(i)) zu ermitteln und in dem primären Speicher M_1 zu speichern.

Während dieser Aktivierungsphase kann besonders vorteilhaft vorgesehen sein, das Ansteuersignal S noch nicht durch die Recheneinheit 120 zu verarbeiten, so dass die gesamte Rechenleistung der Recheneinheit 120 zur initialen Ermittlung der Korrekturwerte (K(i)) verwendbar ist und dieser Prozess somit beschleunigt wird.

Es ist ferner möglich, während der Aktivierungsphase bereits das Ansteuersignal S durch die Recheneinheit 120 zu verarbeiten, insbesondere um aktuelle primäre Verschleißwerte V_1 zu ermitteln, und parallel dazu die Korrekturwerte (K(i)) zu berechnen. Solange die Korrekturwerte (K(i)) bei dieser Verfahrensvariante noch nicht ermittelt sind, kann der Plasmabildschirm 100 bzw, dessen Bildelemente p(x,y) direkt mit dem unkorrigierten Ansteuersignal S angesteuert werden.

Alternativ ist es auch möglich, die Korrekturwerte in dem nichtflüchtigen Speicher M_2 zu speichern, um sie bei einem Aktivieren der Vorrichtung 110 nicht neu berechnen zu müssen.

Hierbei werden die Korrekturwerte vorzugsweise in einem separaten Bereich des nichtflüchtigen sekundären Speichers M_2 abgelegt, d.h. nicht in den zur Aufnahme der sekundären Verschleißwerte V_2 vorgesehenen Speicherzellen M_2(x,y), um einen maximal möglichen Wertebereich der sekundären Verschleißwerte V_2 nicht zu beeinträchtigen.

Bei einer weiteren Erfindungsvariante, die eine nichtflüchtige Speicherung der Korrekturwerte vorsieht, ist vorgeschlagen, den Korrekturwert K zusammen mit dem primären Verschleißwert V_1 in den sekundären Speicher M_2 zu übertragen.

Neben der nichtflüchtigen Speicherung der sekundären Verschleißwerte V_2 und ggf. der Korrekturwerte in dem sekundären Speicher M_2 ist bei einer ganz besonders vorteilhaften weiteren Ausführungsform der vorliegenden Erfindung vorgesehen, einen zur Steuerung der Recheneinheit 120 (Figur 4) vorgesehenen Programmkode und/oder Konfigurationsdaten eines beispielsweise flüchtig programmierbaren FPGA ebenfalls in dem sekundären Speicher M_2 zu speichern. Hierfür kann ggf. ein besonderer Bereich des sekundären Speichers M_2 reserviert werden, der nicht zur Speicherung der sekundären Verschleißwerte V_2 verwendet wird. Es ist ferner möglich, bei einem Betrieb der Vorrichtung 110 bzw. der Recheinheit 120 zumindest einen Teil des für die Recheneinheit 120 vorgesehenen Programmkodes in den üblicherweise schnelleren primären Speicher M_1 zu übertragen.

Bei einer weiteren Erfindungsvariante weist der Korrekturwert K in einer binären Darstellung einen Wertebereich von [0, .., 127] auf und ist somit mittels 7 Bit darstellbar. Hierbei ist der Korrekturwert K zur multiplikativen Verknüpfung mit einem 8 Bit aufweisenden Ansteuersignalwert vorgesehen. Vor der Multiplikation wird ein Zahlenwert von 129 zu dem Korrekturwert K hinzuaddiert, um dessen Wertebereich von [0, .., 127] in [129, .., 256] zu transformieren. Anschließend erfolgt eine Multiplikation des transformierten Korrekturwerts mit dem Ansteuersignalwert, und die niederwertigen acht Bit des aus der Multiplikation resultierenden Produkts werden abgeschnitten, um einen korrigierten Ansteuersignalwert zu erhalten, der wiederum einen Wertebereich von [0, .., 255] aufweist.

Als Ansteuersignal S kann generell auch ein z.B. von einer Grafikkarte eines Computers ausgegebenes RGB-Signal, das also drei Farbkanäle aufweist, verwendet werden. Im Unterschied zu einem monochromen System müssen die erfindungsgemäßen Arbeitsschritte hierbei für jeden Ansteuersignalwert jedes Farbkanals R, G, B durchgeführt werden, wobei die Verarbeitung eines Farbkanals R, G, B ebenso erfolgt wie die vorstehend ausführlich beschriebene Verarbeitung des monochromen Ansteuersignals.

Bei der Verwendung des RGB-Signals als Ansteuersignal ist demgemäß die dreifache Anzahl an Speicherzellen in dem primären Speicher M_1 und dem sekundären Speicher M_2 erforderlich, und da bei dem RGB-Signal jeweils drei den Grundfarben entsprechende Ansteuersignale gleichzeitig zu verarbeiten sind, ist u.U. auch eine dreifach höhere Speicherbandbreite des primären Speichers M_1 erforderlich sowie eine entsprechend höhere Rechenleistung der Recheneinheit 120.

Bei einer weiteren Variante der vorliegenden Erfindung ist vorteilhaft ein primärer Speicher M_1 mit einer Datenbusbreite von 64 Bit vorgesehen, so dass je Speicher- bzw. Lesezugriff gleichzeitig zwei Speicherzellen je 32 Bit zugreifbar sind.

Um einen Aufwand im Zusammenhang mit Speicherzugriffen auf den primären Speicher M_1 weiter zu reduzieren, erfolgen Lese- und Schreiboperationen auf dem primären Speicher M_1 in Form eines sogenannten Burstzugriffs, bei dem jeweils nur einmal eine entsprechende Speicheradresse über die Adressleitungen des primären Speichers M_1 angegeben werden muss, und bei dem anschließend eine Mehrzahl von Speicherzellen gelesen bzw. geschrieben werden kann.

Bevorzugt werden bei dem erfindungsgemäßen ersten Zyklus, vgl. die Schritte 300, 310, jeweils etwa die primären Verschleißwerte V_1 von fünfzehn benachbarten Bildelementen p(x,y) aus dem primären Speicher M_1 eingelesen bzw. geschrieben. Hierdurch ist eine Speicheranzahl des Werts fünfzehn definiert. Diese fünfzehn benachbarten Bildelemente: setzen sich beispielsweise aus fünf Gruppen je drei Bildelementen zusammen, wobei drei Bildelemente einer Gruppe jeweils den verschiedenen Grundfarben R, G, B zugeordnet sind.

Da die erwähnten Burstzugriffe üblicherweise das sukzessive Lesen bzw. Schreiben von ihrer Anzahl nach einer Zweierpotenz an Speicherzellen zulassen, d.h. beispielsweise das Speichern von sechzehn Speicherzellen, werden bei der vorliegenden Erfindung insgesamt sechzehn Speicherzellen in dem Burstzugriff geschrieben. Von den sechzehn geschriebenen Speicherzellen entsprechen fünfzehn der oben definierten Speicheranzahl, die die entsprechenden primären Verschleißwerte der fünfzehn benachbarten Bildelemente p(x,y) aufweist. Die sechzehnte Speicherzelle beinhaltet erfindungsgemäß ein spezielles Bitmuster, das bei einem Auslesen der geschriebenen Speicherzellen verifiziert wird, um eine Zuverlässigkeit des primären Speichers M_1 zu überprüfen.

Ferner kann die sechzehnte Speicherzelle auch eine Prüfsumme über die fünfzehn der Speicheranzahl entsprechenden Speicherzellen enthalten oder dergleichen.

Ganz besonders vorteilhaft ist die erfindungsgemäße Vorrichtung 110 in den Plasmabildschirm 100 bzw. eine darin bereits vorhandene Schaltungsanordnung integriert. Es ist hierbei auch möglich, die erfindungsgemäße Funktionalität der Vorrichtung 110 bzw. der Recheneinheit 120 sowie der Speicher M_1, M_2 durch bereits in dem Plasmabildschirm 100 vorhandene Komponenten wie z.B. einen DSP eines Plasmabildschirm-Controllers oder einen Videospeicher des Plasmabildschirms 100 oder dergleichen zu realisieren.

Alternativ hierzu ist es auch möglich, die erfindungsgemäße Vorrichtung 110 als Vorschaltgerät auszubilden, das - vergleichbar zu einem Plasmabildschirm 100 - einen Eingang für das Ansteuersignal S aufweist und einen Ausgang, der mit einem herkömmlichen Plasmabildschirm verbindbar ist, um diesen mit dem erfindungsgemäß ermittelten korrigierten Ansteuersignal S' zu beaufschlagen.

Bei einer weiteren sehr vorteilhaften Erfindungsvariante wird als Ansteuersignal S nicht ein z.B. von einer Grafikkarte herrührendes RGB-Signal verwendet, sondern direkt eine Pulsfrequenz, mit der ein Plasmapulsgenerator die einzelnen Bildelemente p(x,y) beaufschlagt.

Eine solche Pulsfrequenz gibt - ebenso wie ein herkömmlicher Ansteuersignalwert über seine Amplitude - an, mit welcher Helligkeit ein entsprechendes Bildelement des Plasmabildschirms zu betreiben ist. Diese Pulsfrequenz wird bei Plasmabildschirmen üblicherweise von einem Plasmadisplay-Controller in Abhängigkeit z.B. eines dem Plasmabildschirm zugeführten RGB-Signals berechnet.

Allerdings kann es vorkommen, dass der Plasmadisplay-Controller das RGB-Signal nicht exakt, d.h. 1:1, in eine entsprechende Pulsfrequenz umwandelt, sondern z.B. Algorithmen zur Gammakorrektur, zur Skalierung der Bildauflösung und dergleichen durchführt, so dass auf Basis des dem Plasmabildschirm zugeführten RGB-Signals keine sinnvolle Ermittlung von Verschleißwerten möglich ist. Daher wird eine erfindungsgemäße Ermittlung von Verschleißwerten V_1, V_2 direkt in Abhängigkeit der Pulsfrequenz als besonders vorteilhaft angesehen. Anstelle der Ansteuersignalwerte S(n) ist in diesem Fall in den Schritten 300, 310 (Figur 7) einfach die dem betrachteten Bildelement p(x,y) zugeführte Pulsfrequenz zu addieren bzw. zu speichern. Die Pulsfrequenz kann der erfindungsgemäßen Recheneinheit 120 hierbei direkt von dem Plasmadisplay-Controller zur Verfügung gestellt werden. Als korrigiertes Ansteuersignal S' gibt die erfindungsgemäße Vorrichtung 110 in diesem Fall eine ggf. korrigierte Pulsfrequenz an den Plasmabildschirm 100 aus.

Je nach Auflösung der Ansteuersignalwerte bzw. der Pulsfrequenz bzw. der favorisierten.Zeitkonstanten insbesondere für den sekundären Zyklus des Übertragens, vgl. Schritt 400 aus Figur 7, kann die Aufteilung der Speicherzellen M_1(x,y), M_2(x,y) aus Figur 6a, 6b auch anders gewählt werden.

Generell reicht es aus, wenn der Korrekturwert eine um ein Bit geringere Auflösung aufweist als ein damit zu korrigierender Ansteuersignalwert. Beispielsweise kann der Korrekturwert bei einer multiplikativen Verknüpfung mit dem zu korrigierenden Ansteuersignalwert einen Wertebereich von 0,5 bis 1,0 aufweisen.

Insbesondere bei verhältnismäßig hohen Farbtiefen bzw. Auflösungen des Ansteuersignals von z.B. 10 Bit bzw. 10 Bit je Farbkanal, kann zur Erfassung bzw. Bildung des primären Verschleißwerts V_1 das niederwertigste Bit oder auch mehrere niederwertige Bits des Ansteuersignals vernachlässigt werden, d.h. diese vernachlässigten Bits müssen nicht in der Speicherzelle für den primären Verschleißwert V_1 abgelegt werden. Zur Ermittlung des korrigierten Ansteuersignals sollte jedoch die volle Auflösung des Ansteuersignals S, d.h. alle 10 Bit verwendet werden.

Bei einer weiteren vorteilhaften Ausführungsform der Erfindung werden der primäre Verschleißwert V_1 und/oder der sekundäre Verschleif3wert V_2 und/oder der Korrekturwert K insbesondere vor dem Speichern einer Differenzkodierung und/oder einer Entropiekodierung unterzogen.

Die Entropiecodierung eignet sich insbesondere zur Speicherung der sekundären Verschleißwerte V_2 und/oder der Korrekturwerte, weil der entsprechende zweite bzw. dritte Arbeitszyklus, vgl. Schritt 400 aus Figur 7, nicht in Echtzeit durchgeführt werden muss und weil hierdurch der Speicherbedarf an sekundärem Speicher weiter verringert werden kann.

Bei noch einer weiteren sehr vorteilhaften Ausführungsform des erfindungsgemäßen Verfahrens werden die sekundären Verschleißwerte V_2 im Rahmen des Übertragens, vgl. Schritt 400 aus Figur 5, blockweise in dem sekundären Speicher M_2 gespeichert, d.h. es wird zunächst eine Mehrzahl von zu speichernden sekundären Verschleißwerten V_2 ermittelt, bevor diese anschließend auf einmal, in einem einzigen Block, in den sekundären Speicher geschrieben werden. Als blockweise zu speichernde sekundäre Verschleißwerte V_2 können beispielsweise die erfindungsgemäß in dem Schritt 424 aus Figur 8b ermittelten aktuellen sekundären Verschleißwerte V_2_neu verwendet werden. Diese aktuellen sekundären Verschleißwerte V_2_neu werden bei der vorliegenden Erfindungsvariante also nicht jeweils einzeln in dem sekundären Speicher M_2 abgelegt, wie bereits zu Schritt 426 aus Figur 8b beschrieben, sondern sie werden solange zwischengespeichert, bis eine vorgebbare Anzahl an sekundären Verschleißwerte V_2 erhalten worden ist, die nun in einem einzigen Block in dem sekundären Speicher M_2 abgelegt werden.

Das erfindungsgemäße blockweise Speichern trägt zur Erhöhung der Lebensdauer des sekundären Speichers M_2 bei, weil insgesamt weniger Schreibzugriffe auf den sekundären Speicher M_2 erforderlich sind. Die erwähnte Zwischenspeicherung der vorgebbaren Anzahl an sekundären Verschleißwerten V-2 bis zur Speicherung eines Blocks kann beispielsweise in einem besonderen Bereich des primären Speichers M_1 oder auch in einem hiervon separaten Arbeitsspeicher (nicht gezeigt) der Recheneinheit 120 (Figur 4) oder auch in speziellen Registerspeichern der Recheneinheit 120 erfolgen.

Bei der vorstehend erwähnten blockweisen Speicherung kann in dem zu speichernden Block auch eine dem Block entsprechende Blockkennung gespeichert werden, die eine Zuordnung der in dem Block zusammengefassten sekundären Verschleißwerte V_2 zu den ihnen zugeordneten Bildelementen p(x,y) ermöglicht.

Besonders vorteilhaft ist ferner eine blockweise Speicherung in dem sekundären Speicher M_2 nach dem Prinzip eines Ringspeichers, d.h. nacheinander zum Speichern anfallende Blöcke werden auch in einem Adressraum des sekundären Speichers M_2 blockweise hintereinander abgelegt und ebenfalls zyklisch wieder überschrieben, sobald der gesamte zur Verfügung stehende Speicherraum des sekundären Speichers M_2 mit Blöcken gefüllt worden ist usw.

Das Ringspeicherprinzip ermöglicht ein Auffinden eines bestimmten Blocks in dem sekundären Speicher M_2 aufgrund einer konstanten Blocklänge und der Kenntnis des Speicheralgorithmus prinzipiell auch dann, wenn keine Information darüber vorhanden ist, an welcher Adresse im sekundären Speicher M_2 der betreffende Block tatsächlich gespeichert worden ist.

Alternativ dazu kann auch eine Tabelle vorgesehen werden, welche die in Blöcken zusammengefassten sekundären Verschleißwerte V_2 den Blockkennungen und/oder der Speicheradresse des jeweiligen Blocks in dem sekundären Speicher M_2 zuordnet. Eine derartige Tabelle wird während eines Betriebs der erfindungsgemäßen Vorrichtung 110 vorzugsweise in dem primären Speicher M_1 gespeichert, während ein Ablegen der Tabelle im nichtflüchtigen sekundären Speicher M_2 insbesondere vor einem Deaktivieren der Vorrichtung 110 zweckmäßig ist, um die darin gespeicherten Informationen verfügbar zu halten.

Es ist ferner möglich, eine Prüfsumme über jeweils mehrere sekundäre Verschleißwerte V_2 oder über den gesamten Block zu bilden und diese vorzugsweise zusammen mit dem Block in dem sekundären Speicher M_2 abzulegen.

Bei einer weiteren ganz besonders vorteilhaften Ausführungsform der vorliegenden Erfindung wird ein Bildelement p(x,y) des Plasmabildschirms 100 mit einem besonderen Ansteuersignal (nicht gezeigt) angesteuert, das gezielt einen beschleunigten Verschleiß des betreffenden Bildelements p(x,y) hervorruft. Insbesondere Bildelemente mit überdurchschnittlich geringen verschleißwerten V_2 können auf diese Weise hinsichtlich ihrer elektrisch/optischen Umwandlungseffizienz durch dieses "künstliche Altern" an bereits stärker verschlissene Bildelemente angepasst werden, um insgesamt eine Vergleichmäßigung eines auf dem Plasmabildschirm 100 angezeigten Bilds zu erzielen.

Zur Auswahl der beschleunigt zu alternden Bildelemente kann beispielsweise ein über alle Bildelemente p(x,y) des Plasmabildschirms 100 gemittelter Verschleißwert bestimmt werden. Hierzu wird vorzugsweise der sekundäre Verschleißwert V_2 verwendet. Anschließend werden die einzelnen Bildelemente bzw. deren individuelle Verschleißwerte V_2 jeweils mit dem gemittelten Verschleißwert verglichen, und in Abhängigkeit dieses Vergleichs wird ermittelt, ob das betreffende Bildelement beschleunigt zu altern ist, indem es mit dem besonderen Ansteuersignal beaufschlagt wird. Bei dem besonderen Ansteuersignal handelt es sich bevorzugt um ein Ansteuersignal, dass das betreffende Bildelement mit einer maximal möglichen Helligkeit, d.h. mit einem maximalen Ansteuersignalwert ansteuert.

Anstelle einen über alle Bildelemente p(x,y) des Plasmabildschirms 100 gemittelten Verschleißwert als Bezugsgröße für das beschleunigte Altern zu ermitteln, kann auch nur eine Gruppe von Bildelementen betrachtet werden, deren Verschleißwerte V_2 einen vorgebbaren Schwellwert übersteigen. Allerdings sollte eine derartige Gruppe deutlich mehr als ein einzelnes Bildelement umfassen, damit nicht u.U. eine Vielzahl von Bildelementen beschleunigt gealtert werden, um das Verschleißniveau nur eines einzigen besonders stark verschlissenen Bildelements zu erreichen.

Anstelle des Verschleißwerts kann auch ein bereits ermittelter Korrekturwert der Bildelemente p(x,y) betrachtet werden, um zu ermitteln, welche Bildelemente p(x,y) beschleunigt zu altern sind.

Bei einer weiteren sehr vorteilhaften Ausführungsform des erfindungsgemäßen Verfahrens wird bei dem Schritt des Addierens 300 zeitlich aufeinanderfolgender Werte S(n) des dem Bildelement p(x,y) zugeordneten Ansteuersignals S vor dem Addieren 300 eine Gewichtung der zu addierenden Werte S(n) durchgeführt. Auf diese Weise können nichtlineare Zusammenhänge zwischen den Ansteuersignalwerten S(n) und einem tatsächlichen Verschleiß des betreffenden Bildelements berücksichtigt werden.

Über eine derartige Gewichtung vor der Addition 300 sind z.B. auch weitere auf das Verschleißverhalten wirkende Einflüsse wie z.B. eine Umgebungstemperatur und dergleichen berücksichtigbar. Entsprechende Gewichtungsfaktoren können in an sich bekannter Weise aus Kennlinien oder Kennfeldern erhalten werden. Zur Ermittlung einer Umgebungstemperatur oder auch der Temperatur des Plasmadisplays 100 können ein oder mehrere Temperatursensoren (nicht gezeigt) vorgesehen werden.

Die vorstehend beschriebene Gewichtung kann auch dazu verwendet werden, um bei einem RGB-Ansteuersignal eine Veränderung des Ansteuersignals durch den Plasmadisplay-Controller nachzubilden, so dass die gewichteten Ansteuersignalwerte denjenigen Ansteuersignalwerten entsprechen, die der Plasmadisplay-Controller z.B. durch die von ihm durchgeführte Gammakorrektur oder dergleichen erhält. Bei dieser Verfahrensvariante ist es nicht erforderlich, die von dem Plasmadisplay-Controller an den Plasmabildschirm 100 ausgegebene Pulsfrequenz als Ansteuersignal zu verwenden, weil das Verhalten des Plasmadisplay-Controllers durch die erfindungsgemäße Gewichtung simuliert werden kann.

Bei einer weiteren vorteilhaften Verfahrensvariante ist vorgeschlagen, eine vorgebbare Anzahl niederwertiger Bits des Ansteuersignals S nicht zur Ermittlung des primären verschleißwerts V_1 zu verwenden. Auf diese Weise wird der mittlere zeitliche Anstieg des primären Verschleißwerts V_1 verringert, woraus sich größere Abstände zwischen zwei Übertragungsschritten 400 (Figur 5) ergeben, während der damit einhergehende Präzisionsverlust tolerierbar ist.

Das erfindungsgemäße Verfahren ist nicht auf die Anwendung bei Plasmabildschirmen beschränkt. Es ist auch denkbar, das Verfahren bei Anzeigevorrichtungen anzuwenden, die organische Leuchtdioden (OLED), nach dem Feldemissionsprinzip (FED) arbeitende oder sonstige verschleißbehaftete Bildelemente aufweisen. Prinzipiell ist eine Anwendung des erfindungsgemäßen Verfahrens auch bei Röhrenmonitoren möglich.

Bei noch einer weiteren sehr vorteilhaften Ausführungsform des erfindungsgemäßen Verfahrens ist vorgesehen, dass der Korrekturwert K in Abhängigkeit einer Kennlinie KL_2 ermittelt wird, die einen Zusammenhang zwischen dem Verschleiß eines Bildelements, insbesondere zwischen dem sekundären Verschleißwert V_2, und einer Resthelligkeit RH bei maximaler Ansteuerung des Bildelements angibt. Eine derartige Kennlinie KL_2 ist in Figur 10a dargestellt. Die Ordinate der Kennlinie KL_2 entspricht dabei dem sekundären Verschleißwert V_2, dessen Berechnung bereits ausführlich beschrieben worden ist, und die Abszisse gibt eine Resthelligkeit RH eines Bildelements bei maximaler Ansteuerung an.

Der sekundäre Verschleißwert V_2 gibt aufgrund seiner Berechnung eine mit den einzelnen Ansteuersignalwerten S(n) gewichtete Summe der Betriebsdauer eines Bildelements des Plasmabildschirms 100 an. Diese Größe kann auch interpretiert werden als eine reine Zeitangabe, welche eine fiktive Betriebsdauer des betrachteten Bildelements bei angenommener permanent maximaler Ansteuerung wiedergibt. Für die nachfolgende Beschreibung der Figuren 10a bis 10c wird von dieser Interpretation des sekundären Verschleißwerts V_2 ausgegangen, die besonders zweckmäßig ist, weil verschiedene Bildelemente je nach einem auf dem Plasmabildschirm 100 darzustellenden Bild über ihre Betriebsdauer auf unterschiedliche Arten bzw. mit unterschiedlichen Kombinationen von Ansteuersignalwerten angesteuert werden können und dennoch unter Anwendung der Interpretation des sekundären Verschleißwerts V_2 als reine Zeitangabe - wie vorstehend erläutert - eine einzige Kennlinie KL_2 ausreicht, um den Verschleißprozess dieser verschiedenen Bildelemente zusammenzufassen.

Möglicherweise existierende nichtlineare Zusammenhänge zwischen einem tatsächlichen Ansteuersignalwert und dem sich dadurch einstellenden tatsächlichen Verschleiß eines Bildelements lassen sich durch die bereits beschriebene Gewichtung der zeitlich aufeinanderfolgenden Werte S(n) des einem Bildelement p(x,y) zugeordneten Ansteuersignals S vor dem Schritt 300 des Addierens (Figur 5) berücksichtigen.

Die in Figur 10a abgebildete Kennlinie KL_2 ist charakteristisch für ein in dem Plasmabildschirm 100 (Figur 1) verwendetes Leuchtmittel, das üblicherweise Phosphorverbindungen aufweist, und sie ist permanent in der Vorrichtung 110 oder auch in einem Plasmabildschirm-Controller des Plasmabildschirms 100 hinterlegt. Beispielsweise kann die Kennlinie KL_2 in einem ROM-Speicher oder auch in dem sekundären Speicher M_2 (Figur 4) abgelegt sein. Bei einem echtfarbfähigen Plasmabildschirm, der entsprechend drei Grundfarben R, G, B drei verschiedene Arten von Bildelementen aufweist, sind üblicherweise drei verschiedene Kennlinien hinterlegt, weil die für die unterschiedlichen Grundfarben verwendeten Leuchtmittel voneinander abweichende Verschleißcharakteristiken besitzen. Im vorliegenden Beispiel wird jedoch nur eine Kennlinie KL_2 betrachtet.

Die Kennlinie KL_2 nach Figur 10a gibt eine Zuordnung von Resthelligkeiten RH von 100% bis 50% und diesen Resthelligkeiten RH zugeordneten sekundären Verschleißwerten V_2 an. Neue, unverschlissene Bildelemente weisen gemäß dem linken Bereich der Kennlinie KL_2 entsprechend geringe Verschleißwerte V_2 auf und besitzen demnach auch noch eine Resthelligkeit RH von 100%. D.h., falls ein solches Bildelement mit maximaler Helligkeit, also zu 100% angesteuert wird, gibt es auch tatsächlich die volle Helligkeit von 100% ab. Ein stärker verschlissenes Bildelement mit einem sekundären Verschleißwert V_2=b besitzt dementsprechend eine geringere Resthelligkeit von etwa c=80%, vgl. Punkt B in Figur 10a, und ein noch stärker verschlissenes Bildelement mit einem sekundären Verschleißwert V_2=a besitzt dementsprechend eine noch geringere Resthelligkeit von etwa d=60%, vgl. Punkt A aus Figur 10a.

Zur Speicherung der Kennlinie KL_2 sind erfindungsgemäß beispielsweise 2^8 viele Speicherzellen vorgesehen, so dass insgesamt 256 verschiedene Werte zur Speicherung der Resthelligkeiten zwischen 0% und 100% vorhanden sind. Mit dieser Genauigkeit ist die Kennlinie KL_2 fest in einem nichtflüchtigen Speicher wie beispielsweise dem sekundären Speicher M_2 in Form der in Figur 11 gezeigten Tabelle hinterlegt.

Die Tabelle aus Figur 11 zeigt in ihrer linken Spalte ADR die jeweilige Speicheradresse einer Speicherzelle, in der ein betreffender Resthelligkeitswert RH gespeichert ist. Per definitionem kann die Speicheradresse auch direkt einer entsprechenden Resthelligkeit entsprechen, so dass die Spalte ADR gar nicht in dem sekundären Speicher M_2 abgelegt werden muss. In diesem Fall kann in der jeweiligen Speicherzelle direkt ein 32 Bit großer sekundärer Verschleißwert V_2 gespeichert sein, der in Figur 11 der Übersichtlichkeit halber in einer separaten Spalte V_2 dargestellt ist. D.h., an der Speicheradresse 153 ist z.B. direkt ein der Resthelligkeit 153/255 = 60% entsprechender sekundärer Verschleißwert gespeichert usw.

Aus der fest hinterlegten Kennlinie KL_2, die den gesamten Wertebereich der Resthelligkeiten RH von 0% bis 100% beispielsweise in Form der Tabelle aus Figur 11 aufweist, wird erfindungsgemäß während des Betriebs der Vorrichtung 110 dynamisch eine lookup table gebildet, die nur einen solchen Wertebereich von Resthelligkeitswerten RH aufweist, der tatsächlich bereits aufgetretene Verschleißwerte V_2 umfasst. Auf diese Weise kann die lookup table insbesondere bei Inbetriebnahme eines neuen Plasmabildschirms 100, bei der alle Bildelemente noch neu sind und dieselbe maximale Resthelligkeit von 100% aufweisen, sehr wenige Werte, z.B. nur einen einzigen Wert enthalten, der einen Verschleißwert V_2=0 einer Resthelligkeit RH=100% zuweist.

Mit dem Betrieb des Plasmabildschirms 100 (Figur 1) ergeben sich durch die Schritte 300, 310, 400 (Figur 5) nach und nach steigende Verschleißwerte V_2, so dass die bestehende anfängliche lookup table ihrem Wertebereich für die Verschleißwerte V_2 bzw. auch für die Resthelligkeitswerte nach nicht mehr ausreicht.

Figur 10b zeigt hierzu ein Histogramm eines gebrauchten Plasmabildschirms, bei dem auf der Ordinate die Zahl N der Bildelemente aufgetragen ist und bei dem die Abszisse wie bereits in Figur 10a die Resthelligkeit RH wiedergibt. Es ist zu erkennen, dass die meisten Bildelemente Resthelligkeiten in dem durch die Werte c und d begrenzten Intervall aufweisen, während nur sehr wenige Bildelemente größere oder kleinere Resthelligkeiten aufweisen. Eine dynamisch gebildete lookup table der vorstehend genannten Art muss bei einem solchen Plasmadisplay entsprechend Resthelligkeitswerte von c bis d umfassen.

Sobald bei einem Zugriff auf die anfängliche lookup table mit nur einem Eintrag festgestellt.wird, dass momentan ein Verchleißwert mit V_2>0 vorliegt, dem mittels der anfänglichen lookup table demnach kein Resthelligkeitswert zugeordnet werden kann, wird erfindungsgemäß eine neue lookup table gebildet. Dazu wird zunächst ein Intervall von Verschleißwerten definiert, das durch die neue lookup table abzudecken ist. Ausgehend von der anfänglichen lookup table mit dem Wertebereich von V_2=0 tritt beispielsweise ein neuer Verschleißwert von V_2 =2000 auf, so dass für die neu zu bildende lookup table ein Intervall von 0 <= V_2 <= 2000 zu berücksichtigen ist. Ausgehend von 256 verfügbaren Speicherzellen zur Speicherung der neuen lookup table können nun je nach gewünschter Auflösung beliebig viele der 256 Speicherzellen dazu verwendet werden, den verschleißwerten zwischen 0 und 2000 entsprechende Resthelligkeitswerte zuzuordnen, die unter Verwendung der Kennlinie KL_2 erhalten werden. Die entsprechenden Resthelligkeitswerte können z.B. direkt aus der Kennlinie KL_2 bzw. der sie repräsentierenden Tabelle nach Figur 10a abgelesen werden oder mittels Interpolation erhalten werden.

Durch die dynamisch gebildete lookup table ist stets eine maximale Genauigkeit bei der Ermittlung von Resthelligkeitswerten in Abhängigkeit der Verschleißwerte V_2 gegeben.

Sobald ein weiterer Verschleißwert V_2 auftritt, der wiederum nicht in dem von der momentan gültigen lookup table abgedeckt ist, wird erneut dynamisch eine lookup table mit angepasstem Wertebereich gebildet. Bei zunehmendem Alter und demnach zunehmendem Verschleiß der Bildelemente ergibt sich eine Verschiebung der in Figur 10b gezeigten Histogrammkurve nach rechts, so dass nach einer gewissen Zeit gar keine Resthelligkeitswerte links von RH=c mehr auftreten. Auch in diesem Fall kann eine neue lookup table gebildet werden, wobei sich der Resthelligkeitswertebereich der lookup table verringert.

Zum Festlegen des Wertebereichs einer neuen lookup table muss nicht die ganze Histogrammkurve nach Figur 10b erfasst werden, sondern es reicht aus, in denjenigen Fällen, in denen Verschleißwerte auftreten, die den Wertebereich der momentan gültigen lookup table bzw. das durch ihre Werte definierte Intervall über- oder unterschreiten, die entsprechende Intervallgrenze z.B. inkrementell zu verschieben. Erfindungsgemäß werden einmal ermittelte Intervallgrenzen c, d (Figur 10b) in einem nichtflüchtigen Speicher wie z.B. dem sekundären Speicher M_2 abgespeichert, um auch nach einem Deaktivieren der Anzeigevorrichtung 100 weiterhin zur Verfügung zu stehen.

Anstelle des Zusammenhangs zwischen einem auftretenden Verschleißwert V_2 und einem Resthelligkeitswert RH kann die lookup table auch direkt einen Zusammenhang zwischen dem Verschleißwert V_2 und einem Korrekturwert zur korrigierten Ansteuerung der Bildelemente enthalten. Dabei ist zur Bildung der lookup table der jeweilige Korrekturwert K in Abhängigkeit der z.B. aus der Kennlinie KL_2 ermittelten Resthelligkeit sowie ggf. weiterer in der Vorrichtung 110 hinterlegter Rechenvorschriften zu ermitteln.

Anstelle eine fest hinterlegte Kennlinie KL_2 gemäß Figur 10a bzw. Figur 11 zu verwenden, kann die Kennlinie KL_2 auch durch eine geeignete mathematische Funktion wie z.B. eine Exponentialfunktion approximiert werden. In diesem Fall sind lediglich die Parameter der Exponentialfunktion in der Vorrichtung 110 zu speichern, und z.B. bei einem Aktivieren der Vorrichtung 110 können die benötigten Werte der Kennlinie KL_2 aus der Exponentialfunktion und ihren vorgegebenen Parametern berechnet werden. Danach ist eine Speicherung der berechneten Werte auch z.B. in Form der in Figur 11 gezeigten Tabelle möglich, beispielsweise in einem flüchtigen Speicher M_1 der Recheneinheit 120, so dass anschließend aus dieser Tabelle wiederum dynamisch eine lookup table gebildet werden kann.

Ferner ist es möglich, nur die Exponentialfunktion und deren Parameter zu hinterlegen und hieraus jeweils bei Bedarf direkt eine neue lookup table durch Auswerten der Exponentialfunktion zu bilden.

Das Bilden einer neuen lookup table muss nicht notwendig nach dem ersten Auftreten z.B. eines Verschleißwerts V_2 erfolgen, der nicht in dem von der aktuellen lookup table abgedeckten Wertebereich umfasst ist. Vielmehr kann das Auftreten von nicht in der aktuellen lookup table umfassten Verschleißwerten V_2 gezählt werden, und erst bei Überschreiten eines vorgebbaren Schwellwerts wird eine neue lookup table gebildet.

Um den Resthelligkeitswert c aus Figur 10b, d.h. den linken Rand der Histogrammkurve, ebenso dynamisch anzupassen und um die lookup table ihrem Wertebereich nach ggf. zu verkleinern, sobald hinreichend viele Bildelemente Resthelligkeiten aufweisen, die in Figur 10b rechts von dem Wert c liegen, kann ständig z.B. je Bild die Anzahl von Verschleißwerten V_2 ermittelt werden, die einen vorgebbaren Minimalwert unterschreiten. Sobald diese Anzahl einen entsprechenden Schwellwert unterschreitet, d.h. sobald sich in Figur 10b der linke Rand der Histogrammkurve bei RH=c weiter nach rechts verschoben hat, kann eine neue lookup table gebildet werden.

Verschleißwerten, die nicht in dem Wertebereich der lookup table umfasst sind, kann ein vorgebbarer Tabellenwert, der z.B. einem Ende des in der lookup table vorgesehenen Wertebereichs entspricht, zugewiesen werden.

Bei der Anwendung des erfindungsgemäßen Verfahrens mit Anzeigevorrichtungen, die organische Leuchtdioden (OLED) aufweisen, kann zusätzlich zu einem aus dem Ansteuersignal S bzw. dem korrigierten Ansteuersignal S' resultierenden Beitrag zu den Verschleißwerten V_1, V_2 noch eine rein zeitabhängige Verschleißwertkomponente betrachtet werden, die der Tatsache Rechnung trägt, dass OLED-Bildelemente auch dann einen Verschleiß aufweisen, wenn sie nicht angesteuert werden, d.h. insbesondere auch dann, wenn die Anzeigevorrichtung 100 deaktiviert ist.

Hierzu wird die von einer in die Anzeigevorrichtung 100 integrierten Echtzeituhr erhaltene Systemzeit nichtflüchtig abgespeichert, bevor die Anzeigevorrichtung deaktiviert wird, und bei einem anschließenden Aktivieren der Anzeigevorrichtung 100 kann unter Verwendung der momentanen Systemzeit eine Abschaltdauer ermittelt werden. Ein dieser Abschaltdauer entsprechender Zahlenwert kann dann z.B. zu dem sekundären Verschleißwert V_2 hinzuaddiert werden, um den Verschleiß der Anzeigevorrichtung 100 während der Abschaltdauer zu berücksichtigen. Ebenso kann ein für die Betriebszeit der Anzeigevorrichtung 100 ermittelter Zahlenwert zu dem sekundären Verschleißwert V_2 hinzuaddiert werden, um den rein zeitabhängigen Verschleißanteil der OLED-Bildelemente zu berücksichtigen. Diese rein zeitabhängigen Verschleißanteile der OLED-Bildelemente sind ferner temperaturabhängig und können vor dem Hinzuaddieren zu dem sekundären Verschleißwert V_2 dementsprechend gewichtet werden.

## Patentansprüche

1. Verfahren zum Betreiben einer Anzeigevorrichtung (100) mit einer Mehrzahl von verschleißbehafteten, vorzugsweise in Matrixform angeordneten, Bildelementen (p), bei dem jedes Bildelement (p) mit einem ihm zugeordneten Ansteuersignal (S) beaufschlagt wird, bei dem für jedes Bildelement (p) in Abhängigkeit des Ansteuersignals (S) ein Verschleißwert (V) als ein Maß für den individuellen Verschleiß des jeweiligen Bildelements (p) ermittelt wird, bei dem in Abhängigkeit des Verschleißwerts (V) ein Korrekturwert (K) zur Korrektur des Ansteuersignals (S) ermittelt wird, und bei dem das Ermitteln des Verschleißwerts (V) die folgenden Schritte aufweist:
- Addieren (300) zeitlich aufeinanderfolgender Werte (S(n)) des dem Bildelement (p) zugeordneten Ansteuersignals (S), um einen primären Verschleißwert (V_1) zu erhalten,
- Speichern (310) des primären Verschleißwerts (V_1) in einem primären Speicher (M_1),
- zumindest teilweises Übertragen (400) des primären Verschleißwerts (V_1) durch Addieren (424) eines Übertragswerts (UE) zu einem in einem sekundären Speicher (M_2) gespeicherten sekundären Verschleißwert (V_2);
wobei das Verfahren **dadurch gekennzeichnet ist, dass**
- der Übertragswert (UE) vorgebbar ist, und
- der Schritt des zumindest teilweisen Übertragens (400) des primären Verschleißwerts (V_1) ferner eine Subtraktion (410) des Übertragswerts (UE) vom primären Verschleißwert (V_1) umfasst.

2. Verfahren nach Anspruch 1, bei dem der Schritt des Übertragens (400) nach Erreichen einer vorgebbaren Bedingung erfolgt, insbesondere nach (a) Überschreiten eines maximalen primären Verschleißwerts (V_1_max) und/oder (b) Ablauf einer vorgebbaren Wartezeit.

3. Verfahren nach einem der vorstehenden Ansprüche, bei dem ein maximaler Wertebereich des Übertragswerts (UE) durch eine Vorgabe der maximalen Anzahl der zu übertragenden höherwertigen Bits des primären Verschleißwerts (V_1) festgelegt wird.

4. Verfahren nach einem der vorstehenden Ansprüche, bei welchem bei dem Schritt des Addierens (300) zeitlich aufeinanderfolgende Werte (S'(n)) des dem Bildelement (p) zugeordneten korrigierten Ansteuersignals (S') addiert werden, um den primären Verschleißwert (V_1) zu erhalten.

5. Verfahren nach einem der vorstehenden Ansprüche, bei dem in einer Speicherzelle (M_1(x,y)) des primären Speichers (M_1) gleichzeitig der primäre Verschleißwert (V_1) eines Bildelements (p) und ein diesem Bildelement (p) zugeordneter Korrekturwert (K) gespeichert werden.

6. Verfahren nach Anspruch 5, wobei eine Speicherzelle (M_1(x,y)) des primären Speichers (M_1) insgesamt m viele Bits aufweist und wobei der primäre Verschleißwert (V_1) in m_1 < m vielen, vorzugsweise höherwertigen, Bits der Speicherzelle (M_1(x,y)) abgelegt ist und wobei der Korrekturwert (K) in m_2 = m - m_1 vielen, vorzugsweise niederwertigen, Bits der Speicherzelle (M_1(x,y)) abgelegt ist.

7. Verfahren nach einem der vorstehenden Ansprüche, bei dem die Schritte des Addierens (300) und des Speicherns (310) in dem primären Speicher (M_1) zeitlich getrennt von und/oder asynchron zu dem Schritt des zumindest teilweisen Übertragens (400) durchgeführt werden.

8. Verfahren nach einem der vorstehenden Ansprüche, bei dem die Schritte des Addierens (300) und des Speicherns (310) in dem primären Speicher (M_1) mit einer der Datenrate des Ansteuersignals (S) entsprechenden Verarbeitungsgeschwindigkeit erfolgen.

9. Verfahren nach einem der vorstehenden Ansprüche, bei dem die primären Verschleißwerte (V_1) in dem primären Speicher (M_1) in einer der zeitlichen Reihenfolge der Werte des Ansteuersignals (S) entsprechenden Weise gespeichert werden.

10. Verfahren nach einem der vorstehenden Ansprüche, bei dem das zumindest teilweise Übertragen (400) des primären Verschleißwerts (V_1) mit einer geringeren Verarbeitungsgeschwindigkeit erfolgt, als das Addieren (300) und das Speichern (310) in dem primären Speicher (M_1).

11. Verfahren nach einem der vorstehenden Ansprüche, bei dem die sekundären Verschleißwerte (V_2) blockweise in dem sekundären Speicher (M_2) gespeichert werden.

12. Verfahren nach Anspruch 11, bei dem zusammen mit den blockweise gespeicherten sekundären Verschleißwerten (V_2) eine Blockkennung in dem sekundären Speicher (M_2) gespeichert wird.

13. Verfahren nach einem der vorstehenden Ansprüche, bei dem mehreren sekundären Verschleißwerten (V_2) eine Prüfsumme zugeordnet wird, und dass diese Prüfsumme in dem sekundären Speicher (M_2) abgelegt wird.

14. Verfahren nach einem der vorstehenden Ansprüche, bei dem als primärer Speicher (M_1) ein flüchtiger Speicher verwendet wird.

15. Verfahren nach einem der vorstehenden Ansprüche, bei dem als sekundärer Speicher (M_2) ein nichtflüchtiger Speicher verwendet wird.

16. Verfahren nach einem der vorstehenden Ansprüche, bei dem der Schritt des Addierens (300) und des Speicherns (310) die folgenden Schritte aufweist:
- Auslesen (302) eines bereits in dem primären Speicher (M_1) gespeicherten bisherigen primären Verschleißwerts (V_1_alt),
- Addieren (304) des momentanen Werts des dem Bildelement (p) zugeordneten Ansteuersignals (S) zu dem bisherigen primären Verschleißwert (V_1_alt), um einen aktuellen primären Verschleißwert (V_1_neu) zu erhalten, und
- Speichern (312) des aktuellen primären Verschleißwerts (V_1_neu) in Form des primären Verschleißwerts (V_1).

17. Verfahren nach einem der vorstehenden Ansprüche, bei dem der Schritt des Addierens des Übertragswerts (UE) folgende Schritte aufweist:
- Auslesen (422) eines bereits in dem sekundären Speicher (M_2) gespeicherten bisherigen sekundären Verschleißwerts (V_2_alt),
- Addieren (424) des Übertragswerts (UE) zu dem bisherigen sekundären Verschleißwert (V_2_alt), um einen aktuellen sekundären Verschleißwert (V_2_neu) zu erhalten, und
- Speichern (426) des aktuellen sekundären Verschleißwerts (V_2_neu) in Form des sekundären Verschleißwerts (V_2).

18. Verfahren nach einem der vorstehenden Ansprüche, bei dem vor einem Deaktivieren der Anzeigevorrichtung (100) der Schritt des Übertragens (400) durchgeführt wird, wobei die primären Verschleißwerte (V_1) vorzugsweise jeweils ganz und/oder die Korrekturwerte (K) in den sekundären Speicher (M_2) übertragen werden.

19. Verfahren nach einem der vorstehenden Ansprüche, bei dem nach einem Aktivieren der Anzeigevorrichtung (100) zunächst die in dem sekundären Speicher (M_2) gespeicherten sekundären Verschleißwerte (V_2) und/oder die Korrekturwerte (K) in den primären Speicher (M_1) übertragen werden.

20. Verfahren nach einem der vorstehenden Ansprüche, bei dem das Ermitteln des Korrekturwerts (K) die folgenden Schritte aufweist:
- Einlesen des Verschleißwerts, vorzugsweise des in dem sekundären Speicher (M_2) gespeicherten sekundären Verschleißwerts (V_2),
- Ermitteln eines dem eingelesenen Verschleißwert (V_2) entsprechenden Korrekturwerts (K) mittels einer Kennlinie (KL) oder eines Kennfelds, der bzw. dem hierzu der eingelesene Verschleißwert (V_2) zugeführt wird.

21. Verfahren nach Anspruch 20, bei dem die Kennlinie (KL) jedem möglichen Korrekturwert (K(i)) ein mindestens einen Verschleißwert aufweisendes Verschleißwertintervall (V(i)) zuordnet, und bei dem ein dem eingelesenen Verschleißwert (V_2) zugeordneter Korrekturwert (K(i)) ermittelt wird, indem dasjenige Verschleißwertintervall (V(i)) bestimmt wird, in dem sich der eingelesene Verschleißwert (V_2) befindet.

22. Verfahren nach Anspruch 21, bei dem dasjenige Verschleißwertintervall (V(i)), in dem sich der eingelesene Verschleißwert (V_2) befindet, durch eine binäre Suche der Verschleißwertintervalle (V(i)) ermittelt wird.

23. Verfahren nach einem der Ansprüche 20 bis 22, bei dem dynamisch eine Lookup Table gebildet wird, die eine Zuordnung zwischen Korrekturwerten (K) und/oder Resthelligkeitswerten (RH) und den Verschleißwerten (V_2) aufweist.

24. Verfahren nach Anspruch 23, bei dem ein von der Lookup Table umfasster Wertebereich in Abhängigkeit von auftretenden Verschleißwerten (V_2) bestimmt wird.

25. Verfahren nach Anspruch 24, bei dem den Wertebereich definierende Intervallgrenzen (c, d) nichtflüchtig gespeichert werden.

26. Verfahren nach einem der vorstehenden Ansprüche, bei dem eine vorgebbare Anzahl niederwertiger Bits des Ansteuersignals (S) nicht zur Ermittlung des primären Verschleißwerts (V_1) verwendet wird.

27. Verfahren nach einem der vorstehenden Ansprüche, bei dem der Korrekturwert (K) eine geringere Auflösung besitzt als das Ansteuersignal (S), vorzugsweise eine um ein Bit geringere Auflösung.

28. Verfahren nach einem der vorstehenden Ansprüche, bei dem die Ermittlung des Korrekturwerts (K) zeitlich getrennt von und/oder asynchron zu den Schritten des Addierens (300) und des Speicherns (310) in dem primären Speicher (M_1) und/oder des zumindest teilweisen Übertragens (400) durchgeführt wird.

29. Verfahren nach einem der vorstehenden Ansprüche, bei dem der Korrekturwert (K) von dem primären Speicher (M_1) in den sekundären Speicher (M_2) übertragen wird, vorzugsweise zusammen mit dem primären Verschleißwert (V_1).

30. Verfahren nach einem der vorstehenden Ansprüche, bei welchem bei dem Schritt des Addierens (300) zeitlich aufeinanderfolgender Werte (S(n)) des dem Bildelement (p) zugeordneten Ansteuersignals (S) vor dem Addieren eine Gewichtung der zu addierenden Werte (S(n)) durchgeführt wird.

31. Verfahren nach Anspruch 30, bei dem die Gewichtung dazu verwendet wird, um eine Veränderung des Ansteuersignals (S), insbesondere eine Gammakorrektur, durch einen Plasmadisplay-Controller nachzubilden.

32. Vorrichtung (110) zur Korrektur eines Ansteuersignals (S) für eine Anzeigevorrichtung (100), die eine Mehrzahl von verschleißbehafteten, vorzugsweise in Matrixform angeordneten, Bildelementen (p) aufweist, die jeweils mit einem dem Bildelement (p) zugeordneten Ansteuersignal (S) beaufschlagbar sind, wobei für jedes Bildelement (p) in Abhängigkeit des Ansteuersignals (S) ein Verschleißwert (V) als ein Maß für den individuellen Verschleiß des jeweiligen Bildelements (p) ermittelbar ist, und wobei in Abhängigkeit des Verschleißwerts (V) ein Korrekturwert (K) zur Korrektur des Ansteuersignals (S) ermittelbar ist, wobei die Vorrichtung (110)
- einen primären Speicher (M_1) zur Speicherung eines primären Verschleißwerts (V_1),
- einen sekundären Speicher (M_2) zur Speicherung eines sekundären Verschleißwerts (V_2),
- Mittel ausgebildet zum Addieren (300) zeitlich aufeinanderfolgender Werte (S(n)) des dem Bildelement (p) zugeordneten Ansteuersignals (S), um den primären Verschleißwert (V_1) zu erhalten,
- Mittel ausgebildet zum Speichern (310) des primären Verschleißwerts (V_1) im primären Speicher (M_1), sowie
- Mittel ausgebildet zum zumindest teilweisen Übertragen (400) des primären Verschleißwerts (V_1) durch Addieren (424) eines Ubertragswerts (UE) zu dem im sekundären Speicher (M_2) gespeicherten sekundären Verschleißwert (V_2)
aufweist, und
wobei die Vorrichtung **dadurch gekennzeichnet ist, dass**
- der Übertragswert (UE) vorgebbar ist, und
- die Mittel ausgebildet zum zumindest teilweisen Übertragen (400) des primären Verschleißwerts (V_1) ferner Mittel umfassen, die zur Subtraktion des Übertragswerts (UE) vom primären Verschleißwert (V_1) ausgebildet sind.

33. Vorrichtung (110) nach Anspruch 32, wobei in einer Speicherzelle (M_1(x,y)) des primären Speichers (M_1) neben dem primären Verschleißwert (V_1) eines Bildelements (p) gleichzeitig ein diesem Bildelement (p) zugeordneter Korrekturwert (K) gespeichert ist.

34. Anzeigevorrichtung (100) mit einer Vorrichtung (110) nach einem der Ansprüche 32 bis 33.

## Claims

1. Process for operating a display device (100) having a plurality of pixels (p) which are subject to wear, preferentially arranged in matrix form, wherein each pixel (p) has an assigned drive signal (S) applied to it, wherein for each pixel (p) a wear value (V) is determined as a measure of the individual wear of the respective pixel (p) as a function of the drive signal (S), wherein a correction value (K) for correcting the drive signal (S) is determined as a function of the wear value (V), and wherein the determination of the wear value (V) exhibits the following steps:
- adding (300) temporally consecutive values (S(n)) of the drive signal (S) assigned to the pixel (p), in order to obtain a primary wear value (V_1),
- storing (310) the primary wear value (V_1) in a primary memory (M_1),
- at least partial transfer (400) of the primary wear value (V_1) by adding (424) a transfer value (UE) to a secondary wear value (V_2) stored in a secondary memory (M_2);
the process being **characterised in that**
- the transfer value (UE) is predeterminable, and
- the step of the at least partial transfer (400) of the primary wear value (V_1) further includes a subtraction (410) of the transfer value (UE) from the primary wear value (V_1).

2. Process according to claim 1, wherein the step of transfer (400) is undertaken after a predeterminable condition has been attained, in particular after (a) a maximal primary wear value (V_1_max) has been exceeded and/or (b) a predeterminable waiting-time has elapsed.

3. Process according to one of the preceding claims, wherein a maximal range of values of the transfer value (UE) is established by a presetting of the maximal number of high-order bits of the primary wear value (V_1) to be transferred.

4. Process according to one of the preceding claims, wherein temporally consecutive values (S'(n)) of the corrected drive signal (S') assigned to the pixel (p) are added in the step of adding (300), in order to obtain the primary wear value (V_1).

5. Process according to one of the preceding claims, wherein the primary wear value (V_1) of a pixel (p) and a correction value (K) assigned to this pixel (p) are simultaneously stored in a memory cell (M_1(x,y) of the primary memory (M_1).

6. Process according to claim 5, wherein a memory cell (M_1(x,y)) of the primary memory (M_1) exhibits m bits overall and wherein the primary wear value (V_1) is saved in m_1 < m, preferentially high-order, bits of the memory cell (M_1(x, y)) and wherein the correction value (K) is saved in m_2 = m - m_1, preferentially low-order, bits of the memory cell (M_1(x, y)).

7. Process according to one of the preceding claims, wherein the steps of adding (300) and storing (310) in the primary memory (M_1) are carried out temporally separate from and/or asynchronously with respect to the step of the at least partial transfer (400).

8. Process according to one of the preceding claims, wherein the steps of adding (300) and storing (310) in the primary memory (M_1) are undertaken at a processing speed corresponding to the data rate of the drive signal (S).

9. Process according to one of the preceding claims, wherein the primary wear values (V_1) are stored in the primary memory (M_1) in a manner corresponding to the temporal sequence of the values of the drive signal (S).

10. Process according to one of the preceding claims, wherein the at least partial transfer (400) of the primary wear value (V_1) is undertaken at a lower processing speed than the adding (300) and the storing (310) in the primary memory (M_1).

11. Process according to one of the preceding claims, wherein the secondary wear values (V_2) are stored block-by-block in the secondary memory (M_2).

12. Process according to claim 11, wherein together with the secondary wear values (V_2) stored block-by-block a block label is stored in the secondary memory (M_2).

13. Process according to one of the preceding claims, wherein a checksum is assigned to several secondary wear values (V_2) and in that this checksum is saved in the secondary memory (M_2).

14. Process according to one of the preceding claims, wherein a volatile memory is used by way of primary memory (M_1).

15. Process according to one of the preceding claims, wherein a non-volatile memory is used by way of secondary memory (M_2).

16. Process according to one of the preceding claims, wherein the step of adding (300) and storing (310) exhibits the following steps:
- reading out (302) a previous primary wear value (V_1 old) already stored in the primary memory (M_1),
- adding (304) the instantaneous value of the drive signal (S) assigned to the pixel (p) to the previous primary wear value (V_1_old), in order to obtain a current primary wear value (V_1_new), and
- storing (312) the current primary wear value (V_1_new) in the form of the primary wear value (V_1).

17. Process according to one of the preceding claims, wherein the step of adding the transfer value (UE) exhibits the following steps:
- reading out (422) a previous secondary wear value (V 2 old) already stored in the secondary memory (M_2),
- adding (424) the transfer value (UE) to the previous secondary wear value (V_2_old), in order to obtain a current secondary wear value (V_2_new), and
- storing (426) the current secondary wear value (V_2_new) in the form of the secondary wear value (V_2).

18. Process according to one of the preceding claims, wherein prior to a deactivation of the display device (100) the step of transfer (400) is carried out, wherein the primary wear values (V_1) are preferentially transferred in each instance entirely and/or the correction values (K) are transferred into the secondary memory (M_2).

19. Process according to one of the preceding claims, wherein after an activation of the display device (100) firstly the secondary wear values (V_2) and/or the correction values (K) stored in the secondary memory (M_2) are transferred into the primary memory (M_1).

20. Process according to one of the preceding claims, wherein the determination of the correction value (K) exhibits the following steps:
- reading in the wear value, preferentially the secondary wear value (V_2) stored in the secondary memory (M_2),
- determining a correction value (K) corresponding to the wear value (V_2) that has been read in by means of a characteristic (KL) or a family of characteristics to which for this purpose the wear value (V_2) that has been read in is supplied.

21. Process according to claim 20, wherein the characteristic (KL) assigns to each possible correction value (K(i)) a wear-value interval (V(i)) exhibiting at least one wear value, and wherein a correction value (K(i) assigned to the wear value (V_2) that has been read in is determined by that wear-value interval (V(i)) being determined in which the wear value (V_2) that has been read in is located.

22. Process according to claim 21, wherein that wear-value interval (V(i)) in which the wear value (V_2) that has been read in is located is determined by a binary search of the wear-value intervals (V(i)).

23. Process according to one of claims 20 to 22, wherein a lookup table is formed dynamically which exhibits an assignment between correction values (K) and/or residual-brightness values (RH) and the wear values (V_2).

24. Process according to claim 23, wherein a range of values covered by the lookup table is determined as a function of wear values (V_2) arising.

25. Process according to claim 24, wherein interval borders (c, d) defining the range of values are stored in non-volatile manner.

26. Process according to one of the preceding claims, wherein a predeterminable number of low-order bits of the drive signal (S) are not used for the purpose of determining the primary wear value (V_1).

27. Process according to one of the preceding claims, wherein the correction value (K) possesses a lower resolution than the drive signal (S), preferentially a resolution that is lower by one bit.

28. Process according to one of the preceding claims, wherein the determination of the correction value (K) is carried out temporally separate from and/or asynchronously with respect to the steps of adding (300) and storing (310) in the primary memory (M_1) and/or the at least partial transfer (400).

29. Process according to one of the preceding claims, wherein the correction value (K) is transferred from the primary memory (M_1) into the secondary memory (M_2), preferentially together with the primary wear value (V_1).

30. Process according to one of the preceding claims, wherein in the step of the adding (300) of temporally consecutive values (S(n)) of the drive signal (S) assigned to the pixel (p) a weighting of the values (S(n)) to be added is carried out prior to the adding.

31. Process according to claim 30, wherein the weighting is used in order to reproduce a change of the drive signal (S), in particular a gamma correction, by a plasma-display controller.

32. Device (110) for correcting a drive signal (S) for a display device (100) which exhibits a plurality of pixels (p) which are subject to wear, preferentially arranged in matrix form, which are each capable of having a drive signal (S) assigned to the pixel (p) applied to them, wherein for each pixel (p) a wear value (V) as a measure of the individual wear of the respective pixel (p) is determinable as a function of the drive signal (S), and wherein a correction value (K) for correcting the drive signal (S) is determinable as a function of the wear value (V), the device (110) exhibiting
- a primary memory (M_1) for storing a primary wear value (V_1),
- a secondary memory (M_2) for storing a secondary wear value (V_2),
- means designed for adding (300) temporally consecutive values (S(n)) of the drive signal (S) assigned to the pixel (p), in order to obtain the primary wear value (V_1),
- means designed for storing (310) the primary wear value (V_1) in the primary memory (M_1), and also
- means designed for the at least partial transfer (400) of the primary wear value (V_1) by adding (424) a transfer value (UE) to the secondary wear value (V_2) stored in the secondary memory (M_2)
and
the device being **characterised in that**
- the transfer value (UE) is predeterminable, and
- the means designed for the at least partial transfer (400) of the primary wear value (V_1) further include means that are designed for subtraction of the transfer value (UE) from the primary wear value (V_1).

33. Device (110) according to claim 32, wherein in addition to the primary wear value (V_1) of a pixel (p) a correction value (K) assigned to this pixel (p) is simultaneously stored in a memory cell (M_1(x, y) of the primary memory (M_1).

34. Display device (100) with a device (110) according to one of claims 32 to 33.

## Revendications

1. Procédé pour faire fonctionner un dispositif d'affichage (100) comprenant une pluralité d'éléments d'image (p) sujets à l'usure, de préférence agencés sous la forme d'une matrice, dans lequel on applique à chaque élément d'image (p) un signal d'excitation (S) qui lui est associé, dans lequel on détermine pour chaque élément d'image (p) en fonction du signal d'excitation (S) une valeur d'usure (V) mesurant l'usure individuelle de l'élément d'image (p) concerné, dans lequel on détermine en fonction de la valeur d'usure (V) une valeur de correction (K) destinée à corriger le signal d'excitation (S), et dans lequel la détermination de la valeur d'usure (V) comprend les étapes consistant à :
- additionner (300) des valeurs consécutives dans le temps (S(n)) du signal d'excitation (S) associé à l'élément d'image (p) afin d'obtenir une valeur d'usure primaire (V_1),
- sauvegarder (310) la valeur d'usure primaire (V_1) dans une mémoire primaire (M_1),
- transférer au moins en partie (400) la valeur d'usure primaire (V_1) en additionnant (424) une valeur de transfert (UE) à une valeur d'usure secondaire (V_2) sauvegardée dans une mémoire secondaire (M_2) ;
ledit procédé étant **caractérisé en ce que**
- la valeur de transfert (UE) est prédéfinissable, et
- l'étape de transfert au moins partiel (400) de la valeur d'usure primaire (V_1) comprend en plus une soustraction (410) de la valeur de transfert (UE) de la valeur d'usure primaire (V_1).

2. Procédé selon la revendication 1, dans lequel l'étape de transfert (400) a lieu après qu'une condition prédéfinissable a été atteinte, en particulier (a) après qu'une valeur d'usure primaire maximale (V_1_max) a été dépassée et/ou (b) après qu'un temps d'attente prédéfinissable s'est écoulé.

3. Procédé selon l'une des revendications précédentes, dans lequel une plage de valeur maximale de la valeur de transfert (UE) est fixée en prédéfinissant le nombre maximum des bits de poids fort à transférer de la valeur d'usure primaire (V_1).

4. Procédé selon l'une des revendications précédentes, dans lequel, dans l'étape d'addition (300), des valeurs consécutives dans le temps (S'(n)) du signal d'excitation (S') corrigé associé à l'élément d'image (p) sont additionnées pour obtenir la valeur d'usure primaire (V_1).

5. Procédé selon l'une des revendications précédentes, dans lequel la valeur d'usure primaire (V_1) d'un élément d'image (p) et une valeur de correction (K) associée à cet élément d'image (p) sont sauvegardées en même temps à un emplacement (M_1(x,y)) de la mémoire primaire (M_1).

6. Procédé selon la revendication 5, dans lequel un emplacement (M_1(x,y)) de la mémoire primaire (M_1) contient un total de m bits, dans lequel la valeur d'usure primaire (V_1) est stockée dans m_1 < m bits, de préférence de poids fort, de l'emplacement (M_1(x,y)) et dans lequel la valeur de correction (K) est stockée dans m_2 = m - m_1 bits, de préférence de poids faible, de l'emplacement (M_1(x,y)).

7. Procédé selon l'une des revendications précédentes, dans lequel les étapes d'addition (300) et de sauvegarde (310) dans la mémoire primaire (M_1) se font de manière séparée dans le temps et/ou asynchrone par rapport à l'étape de transfert au moins partiel (400).

8. Procédé selon l'une des revendications précédentes, dans lequel les étapes d'addition (300) et de sauvegarde (310) dans la mémoire primaire (M_1) se font à une vitesse de traitement qui correspond au débit de données du signal d'excitation (S).

9. Procédé selon l'une des revendications précédentes, dans lequel les valeurs d'usure primaires (V_1) sont sauvegardées dans la mémoire primaire (M_1) d'une manière correspondant à la séquence temporelle des valeurs du signal d'excitation (S).

10. Procédé selon l'une des revendications précédentes, dans lequel le transfert au moins partiel (400) de la valeur d'usure primaire (V_1) se fait à une vitesse de traitement inférieure à celle de l'addition (300) et de la sauvegarde (310) dans la mémoire primaire (M_1).

11. Procédé selon l'une des revendications précédentes, dans lequel les valeurs d'usure secondaires (V_2) sont sauvegardées par blocs dans la mémoire secondaire (M_2).

12. Procédé selon la revendication 11, dans lequel un identifiant de bloc est sauvegardé ensemble avec les valeurs d'usure secondaires (V_2) sauvegardées par blocs dans la mémoire secondaire (M_2).

13. Procédé selon l'une des revendications précédentes, dans lequel une somme de contrôle est associée à plusieurs valeurs d'usure secondaires (V_2) et cette somme de contrôle est stockée dans la mémoire secondaire (M_2).

14. Procédé selon l'une des revendications précédentes, dans lequel la mémoire primaire (M_1) utilisée est une mémoire volatile.

15. Procédé selon l'une des revendications précédentes, dans lequel la mémoire secondaire (M_2) utilisée est une mémoire non volatile.

16. Procédé selon l'une des revendications précédentes, dans lequel l'étape d'addition (300) et de sauvegarde (310) comprend les étapes consistant à _{:}
- lire (302) une valeur d'usure primaire antérieure (V_1_ancienne) déjà sauvegardée dans la mémoire primaire (M_1),
- additionner (304) la valeur instantanée du signal d'excitation (S) associé à l'élément d'image (p) à la valeur d'usure primaire antérieure (V_1_ancienne) pour obtenir une valeur d'usure primaire actuelle (V_1_nouvelle), et
- sauvegarder (312) la valeur d'usure primaire actuelle (V_1_nouvelle) en tant que valeur d'usure primaire (V_1).

17. Procédé selon l'une des revendications précédentes, dans lequel l'étape d'addition de la valeur de transfert (UE) comprend les étapes consistant à :
- lire (422) une valeur d'usure secondaire antérieure (V_2_ancienne) déjà sauvegardée dans la mémoire secondaire (M_2),
- additionner (424) la valeur de transfert (UE) à la valeur d'usure secondaire antérieure (V_2_ancienne) pour obtenir une valeur d'usure secondaire actuelle (V_2_nouvelle), et
- sauvegarder (426) la valeur d'usure secondaire actuelle (V_2_nouvelle) en tant que valeur d'usure secondaire (V_2).

18. Procédé selon l'une des revendications précédentes, dans lequel l'étape de transfert (400) est effectuée avant une désactivation du dispositif d'affichage (100) en transférant les valeurs d'usure primaires (V_1) de préférence chacune entière et/ou les valeurs de correction (K) dans la mémoire secondaire (M_2).

19. Procédé selon l'une des revendications précédentes, dans lequel, après une activation du dispositif d'affichage (100), les valeurs d'usure secondaires (V_2) et/ou les valeurs de correction (K) sauvegardées dans la mémoire secondaire (M_2) sont d'abord transférées dans la mémoire primaire (M_1).

20. Procédé selon l'une des revendications précédentes, dans lequel la détermination de la valeur de correction (K) comprend les étapes consistant à :
- lire la valeur d'usure, de préférence la valeur d'usure secondaire (V_2) sauvegardée dans la mémoire secondaire (M_2),
- déterminer une valeur de correction (K) correspondant à la valeur d'usure (V_2) lue au moyen d'une courbe caractéristique (KL) ou d'un diagramme caractéristique dans laquelle ou dans lequel la valeur d'usure (V_2) lue est introduite.

21. Procédé selon la revendication 20, dans lequel la courbe caractéristique (KL) associe à chaque valeur de correction (K(i)) possible un intervalle de valeur d'usure (V(i)) contenant au moins une valeur d'usure et dans lequel on détermine une valeur de correction (K(i)) associée à la valeur d'usure (V_2) lue en déterminant l'intervalle de valeur d'usure (V(i)) dans lequel se trouve la valeur d'usure (V_2) lue.

22. Procédé selon la revendication 21, dans lequel l'intervalle de valeur d'usure (V(i)) dans lequel se trouve la valeur d'usure (V_2) lue est déterminé par une recherche binaire des intervalles de valeur d'usure (V(i)).

23. Procédé selon l'une des revendications 20 à 22, dans lequel on construit dynamiquement une table de recherche qui présente une correspondance entre des valeurs de correction (K) et/ou des valeurs de luminosité résiduelle (RH) et les valeurs d'usure (V_2).

24. Procédé selon la revendication 23, dans lequel on détermine une plage de valeurs incluse dans la table de recherche en fonction de valeurs d'usure (V_2) relevées.

25. Procédé selon la revendication 24, dans lequel les limites de l'intervalle (c, d) définissant la plage de valeurs sont sauvegardées de manière non volatile.

26. Procédé selon l'une des revendications précédentes, dans lequel un nombre prédéfinissable de bits de poids faible du signal d'excitation (5) n'est pas utilisé pour déterminer la valeur d'usure primaire (V_1).

27. Procédé selon l'une des revendications précédentes, dans lequel la valeur de correction (K) possède une résolution inférieure à celle du signal d'excitation (S), de préférence une résolution inférieure d'un bit.

28. Procédé selon l'une des revendications précédentes, dans lequel la détermination de la valeur de correction (K) se fait de manière séparée dans le temps et/ou asynchrone par rapport aux étapes d'addition (300) et de sauvegarde (310) dans la mémoire primaire (M_1) et/ou de transfert au moins partiel (400).

29. Procédé selon l'une des revendications précédentes, dans lequel la valeur de correction (K) est transférée de la mémoire primaire (M_1) dans la mémoire secondaire (M_2), de préférence ensemble avec la valeur d'usure primaire (V_1) .

30. Procédé selon l'une des revendications précédentes, dans lequel, dans l'étape d'addition (300) de valeurs consécutives dans le temps (S(n)) du signal d'excitation (S) associé à l'élément d'image (p), on effectue avant l'addition une pondération des valeurs (S(n)) à additionner.

31. Procédé selon la revendication 30, dans lequel la pondération est utilisée pour simuler une variation du signal d'excitation (S), en particulier une correction de gamma, par un contrôleur d'afficheur à plasma.

32. Dispositif (110) de correction d'un signal d'excitation (S) destiné à un dispositif d'affichage (100) qui présente une pluralité d'éléments d'image (p) sujets à l'usure, de préférence agencés sous la forme d'une matrice, à chacun desquels un signal d'excitation (S) associé à l'élément d'image (p) peut être appliqué, une valeur d'usure (V) qui mesure l'usure individuelle de l'élément d'image (p) concerné pouvant être déterminée pour chaque élément d'image (p) en fonction du signal d'excitation (S) et une valeur de correction (K) servant à corriger le signal d'excitation (S) pouvant être déterminée en fonction de la valeur d'usure (V), lequel dispositif (110) comprend :
- une mémoire primaire (M_1) pour sauvegarder une valeur d'usure primaire (V_1),
- une mémoire secondaire (M_2) pour sauvegarder une valeur d'usure secondaire (V_2),
- des moyens configurés pour additionner (300) des valeurs consécutives dans le temps (S(n)) du signal d'excitation (S) associé à l'élément d'image (p) afin d'obtenir la valeur d'usure primaire (V_1),
- des moyens configurés pour sauvegarder (310) la valeur d'usure primaire (V_1) dans la mémoire primaire (M_1), ainsi que
- des moyens configurés pour transférer au moins en partie (400) la valeur d'usure primaire (V_1) en additionnant (424) une valeur de transfert (UE) à la valeur d'usure secondaire (V_2) sauvegardée dans la mémoire secondaire (M_2),
et lequel dispositif est **caractérisé en ce que**
- la valeur de transfert (UE) est prédéfinissable, et
- les moyens configurés pour transférer au moins en partie (400) la valeur d'usure primaire (V_1) comprennent en plus des moyens qui sont configurés pour soustraire la valeur de transfert (UE) de la valeur d'usure primaire (V_1).

33. Dispositif (110) selon la revendication 32, dans lequel, outre la valeur d'usure primaire (V_1) d'un élément d'image (p), une valeur de correction (K) associée à cet élément d'image (p) est sauvegardée en même temps à un emplacement (M_1(x,y)) de la mémoire primaire (M_1).

34. Dispositif d'affichage (100) comprenant un dispositif (110) selon l'une des revendications 32 à 33.
